# EUROPÄISCHE PATENTANMELDUNG

(11) **EP 4 786 670 A1**
(43) Veröffentlichungstag der Anmeldung: **05.08.2026**
(21) Anmeldenummer: 26156036.1
(22) Anmeldetag: 03.02.2026
(51) Int. Cl.: D06F 37/04, D06F 37/26, D06F 37/40

(54) **BEHANDLUNGSANLAGE ZUR OPTIMALEN BEHANDLUNG GROSSFORMATIGER GÜTER UND VERFAHREN ZUR BEHANDLUNG DER GÜTER**

(30) Priorität: 03.02.2025 DE 102025103860
(71) Anmelder: Och, Jens, 03172 Guben (DE)
(72) Erfinder: Och, Jens, 03172 Guben (DE)
(74) Vertreter: Gulde & Partner

(57) **Zusammenfassung**

Die Erfindung betrifft eine Behandlungsanlage (B) zur Behandlung von Gütern, insbesondere großformatiger Planware. Die Behandlungsanlage (B) umfasst eine Trommeleinheit, die in einer Rahmenstruktur (12A, 12A') angeordnet ist.

Es ist vorgesehen, dass im angebremsten Zustand einer Bremsvorrichtung mindestens einer Antriebseinheit der Trommeleinheit eine gemeinsame Rotation der Außentrommel (14A) und der Innentrommel (14B) um eine gemeinsame Rotationsachse durch eine Schwenkrichtung bewirkt wird, wobei in einem nicht angebremsten Zustand der Bremsvorrichtung der mindestens einen Antriebseinheit eine unabhängige Rotation der Innentrommel (14B) gegenüber der Außentrommel (14A) um die Rotationsachse bewirkbar ist. Die Innentrommel (14B) weist auf ihrer zylindrischen Wandung zwischen ihren Stirndeckeln (14BS) bevorzugt eine gegenläufige Helixwendel (HW) auf, die während eines Behandlungsvorgangs, bei dem ausschließlich die Innentrommel (14B) gegenüber der Außentrommel (14A) rotiert, spezifische Strömungsverhältnisse in der Trommeleinheit hervorruft, die sich ebenfalls auf ein auf besondere Art und Weise an die Außentrommel (14A) angeschlossenes Mediensystem auswirken, in dem ein Zirkulationszyklus bewirkt wird, wenn die Innentrommel (14B) gegenüber der Außentrommel (14A) in einem Reversierbetrieb in die eine oder in die andere, entgegengesetzte Richtung um die Rotationsachse rotiert.

## Beschreibung

Die Erfindung betrifft eine Behandlungsanlage zur optimalen Behandlung großformatiger Güter.

Vorrichtungen der gattungsgemäßen Art sind bekannt. Derartige Vorrichtungen sind beispielsweise als sogenannte Trommelwaschmaschinen bekannt, wobei eine Waschtrommel als Behandlungsbehälter in einem Laugenbehälter als Arbeitsbehälter angeordnet ist. Die Waschtrommel ist mittels eines Antriebes, insbesondere eines Elektromotors, antreibbar. Hierdurch wird in bekannter Weise in die Waschtrommel einbringbares waschfähiges Gut, insbesondere Wäsche, gewaschen, gespült, gegebenenfalls geschleudert und/oder getrocknet. Derartige Waschmaschinen sind üblicherweise als Haushaltswaschmaschinen oder Industriewaschmaschinen ausgebildet, mittels derer eine sehr begrenzte Menge waschfähigen Gutes behandelt werden kann. Bekannt sind ferner sogenannte Bottichwaschmaschinen, bei denen mittels Rührwerken oder dergleichen in den Bottich eingeführtes waschfähiges Gut bewegt wird.

Es wird als Stand der Technik auf die Druckschrift WO 2007/079077 A1 hingewiesen.

Der Erfindung liegt die Aufgabe zugrunde, eine Vorrichtung zur Behandlung waschfähiger, insbesondere großformatiger Güter zu schaffen, die sich durch einen an die großformatigen Güter angepassten Aufbau auszeichnet, wobei die Vorrichtung die qualitativen und quantitativen Anforderungen an die Behandlung des großformatigen Gutes erfüllen soll und wobei in einem Behandlungsvorgang größere Mengen des Gutes behandelbar sein sollen.

Zur Lösung der Aufgabe ist eine Behandlungsanlage zur Behandlung von Gütern, insbesondere großformatiger Planware, vorgesehen, umfassend
- eine Rahmenstruktur,
- eine Trommeleinheit, die eine zylindrische Außentrommel und eine in der Außentrommel angeordnete zylindrische Innentrommel mit in Längserstreckung auf einer axialen Längsachse der Behandlungsanlage beidseitig angeordneten Wellenteilen aufweist, deren jeweilige Mittelachsen eine gemeinsame Rotationsachse bilden, wobei die Außentrommel in/an der Rahmenstruktur gelagert ist,
- mindestens eine Antriebseinheit, die an einem auf der axialen Längsachse liegenden Wellenteil angeordnet und über das Wellenteil fest mit der Innentrommel verbunden ist, wobei die mindestens eine Antriebseinheit eine Bremsvorrichtung umfasst, welche die Innentrommel in einem angebremsten Zustand der Bremsvorrichtung mit der Außentrommel starr verbindet, wobei die Innentrommel in einem nicht angebremsten Zustand der Bremsvorrichtung gegenüber der Außentrommel frei um die Rotationsachse rotierend bewegbar ist, und
- eine Schwenkeinrichtung, die einerseits mit der Rahmenstruktur und andererseits mit der Außentrommel verbunden ist und die im angebremsten Zustand der Bremsvorrichtung eine gemeinsame Rotation der Außentrommel und der Innentrommel der Trommeleinheit um die Rotationsachse bewirkt.

Es ist vorgesehen, dass die Außentrommel ausschließlich gemeinsam mit der Innentrommel rotiert, da die Innentrommel in dem angebremsten Zustand der Bremsvorrichtung der mindestens einen Antriebseinheit mit der Außentrommel starr verbunden ist. Mit anderen Worten ist eine Rotation der Außentrommel ohne die Innentrommel nicht vorgesehen. Die Innentrommel kann hingegen entgegen der Außentrommel rotieren, wenn sich die Bremsvorrichtung der mindestens einen Antriebseinheit in dem nicht angebremsten Zustand befindet. Die Außentrommel und die Innentrommel rotieren über die Schwenkeinrichtung gemeinsam, wenn sich die Bremsvorrichtung der mindestens einen Antriebseinheit in dem angebremsten Zustand befindet.

Bevorzugt ist vorgesehen, dass auf einer äußeren Mantelfläche der zylindrischen Innentrommel zwischen Stirndeckeln der Innentrommel, welche die Innentrommel beidseitig in Längserstreckung der Innentrommel begrenzen, eine gegenläufige Helixwendel angeordnet ist.

Die Helixwendel ist geometrisch derart ausgebildet und angeordnet, dass Helixflanken eines ersten Wendelabschnitts das Flottenmedium bei einer gegenüber der Außentrommel in eine Rotationsrichtung rotierenden Innentrommel von einem der sich gegenüberliegenden Stirndeckel, welche die zylindrische Außentrommel radial zu der Längsachse gesehen endseitig abschließen, zu der jeweils in axialer Richtung gesehen definierten axialen Trommelmitte der Außentrommel und der Innentrommel der Trommeleinheit befördern, wobei die jeweilige Trommelmitte durch eine Hochachse definiert ist, die orthogonal zu der Rotationsachse verläuft, und Helixflanken eines zweiten Wendelabschnitts das Flottenmedium bei der gegenüber der Außentrommel in dieselbe Rotationsrichtung rotierenden Innentrommel von dem anderen gegenüberliegenden Stirndeckel der Innentrommel ebenfalls zu der Trommelmitte der Trommeleinheit befördern, wobei die Helixflanken der Wendelabschnitte das Flottenmedium bei der gegenüber der Außentrommel in eine entgegengesetzte Rotationsrichtung rotierenden Innentrommel von der Trommelmitte der Trommeleinheit zu den Stirndeckeln der Innentrommel und somit auch zu den Stirndeckeln der Außentrommel befördern.

Bevorzugt ist weiter vorgesehen, dass an den Stirndeckeln der Außentrommel erste Medienverschlussteile angeordnet sind, die in der Grundstellung mit zweiten Medienverschlussteilen eines zu der Behandlungsanlage gehörenden Mediensystems, in dem das Flottenmedium zur Behandlung des Gutes vorgehalten ist, strukturell und fluidisch Medienverschlüsse in einer Kuppelposition bilden.

Insbesondere ist bevorzugt vorgesehen, dass die Medienverschlüsse Perrot-Kupplungen sind, über die das Flottenmedium in die Trommeleinheit einbringbar und wieder ausbringbar ist.

Weiter ist bevorzugt vorgesehen, dass die Außentrommel in der Grundstellung einerseits beidseitig mit den sich in der Kuppelposition befindenden Medienverschlüssen und andererseits durch eine Außenverrohrung strukturell und fluidisch mit dem Mediensystem verbunden ist.

Im Detail ist bevorzugt vorgesehen, dass die Außenverrohrung einen ersten Abschnitt mit Öffnungen in der zylindrischen Wandung in der Außentrommel nahe der Stirndeckel im Außenabgriff der Außentrommel und einen in der Trommelmitte der Trommeleinheit in der Wandung der Außentrommel angeordneten Abschnitt mit einer Öffnung in der Außentrommel im sogenannten Mittenabgriff bildet.

Vorgesehen ist zudem bevorzugt, dass die zylindrische Außentrommel und die zylindrische Innentrommel in ihren zwischen den Stirndeckeln jeweiligen zylindrischen Wandungen, die in axialer Längserstreckung der Behandlungsanlage verlaufen, jeweils ein öffenbares und wieder verschließbares Verschlusselement aufweisen.

Im Detail ist vorgesehen, dass Verschlusselemente stets zueinander planparallel positioniert sind, wobei
- eine jeweilige temporäre Offenstellung der Verschlusselemente in der Grundstellung eine Beladung der Trommeleinheit mit dem Gut ermöglicht,
- während die temporäre Offenstellung der Verschlusselemente in einer Entladestellung eine Entladung des Gutes aus der Trommeleinheit ermöglicht, wobei Verschlusselemente in einem Bedienhalt in einer zwischen der Grundstellung und der Entladestellung liegenden Ver- und Entriegelungsstellung verschließbar oder öffenbar sind.

Dabei ist weiter vorgesehen, dass die Trommeleinheit von der Grundstellung ausgehend mittels der Schwenkeinrichtung reversibel um 90° um die Rotationsachse in die Ver- und Entriegelungsstellung und weiter um 90° in die Entladestellung und in die Grundstellung zurück schwenkbar ist, wobei die Trommeleinheit zur Durchführung eines weiteren Behandlungsvorgangs bei sich in der Offenstellung befindenden Verschlusselementen ohne einen Bedienhalt in der Ver- und Entriegelungsstellung aus der Entladestellung in die Grundstellung oder die Trommeleinheit zum Verschließen der Verschlusselemente zur Sicherung der Trommeleinheit in der Grundstellung aus der Entladestellung zunächst in einem Bedienhalt in die Ver- und Entriegelungsstellung und anschließend in die Grundstellung schwenkbar ist.

Die Behandlungsanlage umfasst bevorzugt zudem eine Verspannvorrichtung.

Die Verspannvorrichtung ist vorgesehen, um die Außentrommel an einer in Längserstreckung der Behandlungsanlage verlaufenden Quertraverse in der Grundstellung reversibel zu verspannen, wobei die Quertraverse zwischen den Rahmenstrukturen angeordnet ist.

Das Verspannen erfolgt, bevor die Bremsvorrichtung der mindestens einen Antriebseinheit in den nicht angebremsten Zustand gebracht ist, sodass die Außentrommel in vorteilhafter Weise auch im nicht angebremsten Zustand gegenüber der Rahmenstruktur ihre Lage beibehält. Die Verspannvorrichtung fixiert und verspannt die Außentrommel an der Quertraverse.

Weiter ist bevorzugt vorgesehen, dass die Behandlungsanlage eine Spurhalteeinrichtung umfasst. Die Spurhalteeinrichtung bewirkt bei einer Schwenkbewegung der Außentrommel, die mittels der Schwenkeinrichtung erfolgt, in der Rahmenstruktur eine axiale Führung der Außentrommel, sodass die Außentrommel bei ihrer Rotation um die Rotationsachse gegen eine unerwünschte axiale Verlagerung auf der Längsachse gesichert ist.

Ferner ist bevorzugt vorgesehen, dass Wellenteile der Innentrommel der Behandlungsanlage Wellenzapfen sind, die auf der sich in der Längserstreckung der Behandlungsanlage befindenden axialen Längsachse der Trommeleinheit liegen und die Stirndeckel der Außentrommel durchgreifen, wobei die Außentrommel in vorteilhafter Weise je Wellenzapfen eine Wellenzapfendurchführung aufweist, die wie folgt ausgebildet ist:
Eine Labyrinth-Dichtung umfasst im Bereich der Zapfendurchführung einen jeweils auf der Innenseite der Stirndeckel mit der Labyrinth-Dichtung fluidisch in Verbindung stehenden Drainageraum sowie eine mit dem Drainageraum und mit der Außentrommel außerhalb des Drainageraums strukturell und fluidisch verbundene Drainagerückführleitung mit einer Rückschlagarmatur, sodass in die Wellenzapfendurchführungen eindringendes Flottenmedium von der Labyrinth-Dichtung im Drainageraum gesammelt und mittels der Drainagerückführleitung über die Rückschlagarmatur ausschließlich in eine Öffnungsrichtung der Rückschlagarmatur in die Außentrommel ableitbar ist.

Die Erfindung betrifft zudem ein Verfahren zur Behandlung von Gütern, insbesondere großformatiger Planware, mittels der Behandlungsanlage mit den Merkmalen des Anspruchs 1 und Merkmalen mindestens einer der bevorzugten Ausgestaltungen der abhängigen Ansprüche 2 bis 8.

Das Verfahren zeichnet sich dadurch aus, dass zunächst strukturell vorgesehen ist, dass eine Trommeleinheit die zylindrische Außentrommel und die in der Außentrommel angeordnete zylindrische Innentrommel mit in einer Längserstreckung beidseitig angeordneten Wellenteilen aufweist, deren jeweilige Mittelachsen gemeinsam auf einer sich in der Längserstreckung der Behandlungsanlage befindenden axialen Längsachse liegen, wobei die Außentrommel in/an der Rahmenstruktur gelagert ist und wobei die mindestens eine Antriebseinheit, die an einem auf der axialen Längsachse liegenden Wellenteil angeordnet und fest mit der Innentrommel verbunden ist, eine Bremsvorrichtung umfasst, welche die Innentrommel in einem angebremsten Zustand der Bremsvorrichtung mit der Außentrommel starr miteinander verbindet.

Durch diese strukturelle Ausgestaltung ist es verfahrensseitig möglich, dass mittels einer Schwenkeinrichtung, die einerseits mit der Rahmenstruktur und andererseits mit der Außentrommel verbunden ist, im angebremsten Zustand der Bremsvorrichtung eine gemeinsame Rotation der Außentrommel und der Innentrommel der Trommeleinheit durchgeführt wird, wobei mittels der mindestens einen Antriebseinheit in einem nicht angebremsten Zustand der Bremsvorrichtung eine Rotation der Innentrommel gegenüber der Außentrommel - unabhängig von der Außentrommel - frei um die Rotationsachse durchgeführt wird.

Weiter ist bevorzugt vorgesehen, dass ein Flottenmedium in einem Reversierbetrieb der Innentrommel innerhalb eines Behandlungsvorgangs des Gutes zeitweise in die eine oder in die andere, entgegengesetzte Rotationsrichtung um die Rotationsachse rotierend bewegt wird.

Dabei wird verfahrensseitig bewirkt , dass das Flottenmedium in der Trommeleinheit entweder
- durch Helixflanken eines ersten Wendelabschnitts einer auf der Innentrommel angeordneten gegenläufigen Helixwendel, bei einer gegenüber der Außentrommel in eine Rotationsrichtung rotierenden Innentrommel von einem der sich gegenüberliegenden Stirndeckel der Innentrommel, welche die zylindrische Innentrommel radial zu der Längsachse gesehen endseitig abschließen, zu den jeweils in axialer Richtung gesehen definierten axialen Trommelmitte der Außentrommel und der Innentrommel der Trommeleinheit befördert wird, wobei die jeweilige Trommelmitte durch eine Hochachse definiert ist, die orthogonal zu der Rotationsachse verläuft, und
- durch Helixflanken eines zweiten Wendelabschnitts der auf der Innentrommel angeordneten gegenläufigen Helixwendel der gegenüber der Außentrommel in der derselben Rotationsrichtung rotierenden Innentrommel von dem anderen der sich gegenüberliegenden Stirndeckel der Außentrommel ebenfalls zu der, jeweils in axialer Richtung gesehen, definierten axialen Trommelmitte der Außentrommel und der Innentrommel der Trommeleinheit befördert wird,
   oder
- durch die Helixflanken der Wendelabschnitte bei der gegenüber der Außentrommel in die andere, entgegengesetzte Rotationsrichtung rotierenden Innentrommel von der Trommelmitte der Trommeleinheit zu den Stirndeckeln der Innentrommel 14B und damit zu den Stirndeckeln der Außentrommel befördert wird,
sodass sich je nach Rotationsrichtung gegenläufige Strömungsverhältnisse in der Trommeleinheit einstellen.

In vorteilhafter Weise ergeben sich innerhalb des Verfahrens weitere Effekte, die darin bestehen, dass sich in dem Reversierbetrieb durch die gegenläufigen Strömungsverhältnisse in der Trommeleinheit in einer Verrohrung des Mediensystems ein zyklischer Zirkulationskreislauf einstellt, bei dem das Flottenmedium in der Verrohrung in Abhängigkeit der Rotationsrichtung der Innentrommel in die eine oder in die andere, entgegengesetzte Strömungsrichtung strömt.

Die Außentrommel in der Grundstellung ist dazu strukturell und fluidisch mit dem Mediensystem verbunden, sodass das Flottenmedium in dem Reversierbetrieb sowohl in der Trommeleinheit als auch im Mediensystem in die eine oder in die andere, entgegengesetzte Strömungsrichtung strömt.

Im Detail ist vorgesehen, dass die Außentrommel in der Grundstellung einerseits beidseitig mit den sich in der Kuppelposition befindenden Medienverschlüssen und mit dem Mediensystem verbunden ist, sodass die Behandlungsanlage von dem Flottenmedium in dem Reversierbetrieb sowohl in der Trommeleinheit als auch im Mediensystem in die eine oder in die andere, entgegengesetzte Strömungsrichtung durchströmt wird.

Dazu ist andererseits vorgesehen, dass eine Außenverrohrung einen ersten Abschnitt mit Öffnungen in der zylindrischen Wandung in der Außentrommel nahe der Stirndeckel im Außenabgriff der Außentrommel und einen in der Trommelmitte in der Wandung der Außentrommel angeordneten zweiten Abschnitt mit einer Öffnung in der Außentrommel im sogenannten Mittenabgriff bildet.

Weitere erfindungsgemäße Einzelheiten zur Behandlungsanlage an sich und dem mittels der Behandlungsanlage durchführbaren Verfahren sind in der Beschreibung erläutert.

Die Erfindung wird nachfolgend anhand der zugehörigen Zeichnungen noch näher erläutert.

Es zeigen:
- Figuren 1A bis 1C: eine Behandlungsanlage in kombinierten schematischen Darstellungen auf einer der stirnseitigen Außenseiten der Behandlungsanlage, wobei einige Bauteile in Schnittdarstellungen dargestellt sind;
- Figur 1A: eine Grundstellung I der Behandlungsanlage;
- Figur 1B: eine Ver- und Entriegelungsstellung II der Behandlungsanlage;
- Figur 1C: eine Entladestellung III der Behandlungsanlage;
- Figur 2A: eine schematische Darstellung einer Innentrommel der Behandlungsanlage in der Ver- und Entriegelungsstellung II gemäß Figur 1B;
- Figur 2B: eine schematische Darstellung einer Außentrommel der Behandlungsanlage zur Verdeutlichung einer Wellenzapfendurchführung eines Wellenzapfens der Innentrommel durch einen Stirndeckel der Außentrommel;
- Figur 3: die Behandlungsanlage in einer Seitenansicht entlang einer Längsachse X in einer schematischen Darstellung der Peripheriebauteile der Behandlungsanlage;
- Figur 4A: ein schematisiertes Medienfluss-Schaubild eines zu der Behandlungsanlage zugehörigen Mediensystems;
- Figur 4B: das schematisierte Medienfluss-Schaubild des Mediensystems mit Strömungspfeilen des Flottenmediums in einem Zirkulations-Kreislauf in die eine Strömungsrichtung;
- Figur 4C: das schematisierte Medienfluss-Schaubild des Mediensystems mit Strömungspfeilen des Flottenmediums in dem Zirkulations-Kreislauf in eine andere, entgegengesetzte Strömungsrichtung;
- Figur 5: eine schematische Darstellung der Innentrommel gemäß Figur 2A mit Darstellung einer an der Innentrommel angeordneten gegenläufigen Helixwendel;
- Figur 6A: eine Darstellung eines Niveauunterschiedes des Flottenmediums innerhalb Trommeleinheit bei einer Rotation der Innentrommel in eine Rotationsrichtung gemäß Figur 1A nach rechts in Uhrzeigerrichtung um eine Rotationsachse;
- Figur 6B: eine Darstellung des Niveauunterschiedes des Flottenmediums innerhalb der Trommeleinheit bei einer Rotation der Innentrommel in die andere, entgegengesetzte Rotationsrichtung gemäß Figur 1A nach links entgegen der Uhrzeigerrichtung um die Rotationsachse.

Die Figuren 1A bis 1C zeigen eine Behandlungsanlage B in kombinierten Darstellungen auf einer der stirnseitigen Außenseiten der Behandlungsanlage B, wobei einige Bauteile in Schnittdarstellungen dargestellt sind.

Figur 1A zeigt eine Grundstellung I der Behandlungsanlage B. Dargestellt ist eine Rahmenstruktur, der sogenannte Maschinenrahmen, der im Ausführungsbeispiel achteckig ausgebildet ist. Die Rahmenstruktur 12A sitzt lagefest auf einer Grundstruktur 12B, die einen vorgebbaren Abstand zwischen einer Unterseite der Rahmenstruktur 12A und einer bodenseitigen Aufstellfläche bildet.

Zwei Rahmenstrukturen sind beidseitig einer Trommeleinheit angeordnet, die eine Außentrommel 14A und eine Innentrommel 14B umfasst. Die erste Rahmenstruktur 12A liegt in der Blattebene der Figur 1A, und die zweite Rahmenstruktur 12A' liegt in einer in die Blattebene hineingedachten weiteren Ebene parallel zur der ersten Rahmenstruktur 12A.

In Figur 1A ist der Blick auf eine stirnseitige Außenseite der ersten Rahmenstruktur 12A und auf eine stirnseitige Außenseite der Außentrommel 14A gerichtet.

Dargestellt ist ferner eine Antriebseinheit, die einen Getriebemotor, das heißt, ein Getriebe 28 und einen Elektromotor 26, umfasst, der insbesondere als Kegelradgetriebebremsmotor ausgebildet ist. Die Antriebseinheit umfasst ferner (vergleiche vorab Figur 3) einen Lüfter 27, der den Elektromotor 26 kühlt.

Die Behandlungsanlage B weist im Ausführungsbeispiel bevorzugt zwei Antriebseinheiten auf (vergleiche vorab Figur 3), die synchron angesteuert und betrieben werden. Nachfolgend wird die in Figur 3 rechts dargestellte Antriebseinheit erläutert. Die nachfolgende Beschreibung zur Antriebseinheit gilt auch für die andere, links dargestellte Antriebseinheit. Auf Unterschiede der Antriebseinheiten oder ihrer peripheren Komponenten wird in der Beschreibung hingewiesen.

In den Getriebemotor der Antriebseinheit ist eine Bremsvorrichtung (nicht dargestellt) integriert angeordnet.

Schematisch dargestellt ist eine Versteifung 16, die an dem Stirndeckel 14AS der Außentrommel 14A ausgebildet ist.

Eine in Figur 1A nicht näher dargestellte Ausgestaltung der Außentrommel 14A sorgt für eine Übertragung der auf den Stirndeckel 14AS der Außentrommel 14A wirkenden Kräfte, worauf in Zusammenhang mit Figur 2B noch eingegangen wird.

Zwei Stirndeckel 14AS der Außentrommel 14A liegen sich axial in Bezug auf eine Längserstreckung gemäß der Längsachse X (vergleiche vorab Figur 2A) der Behandlungsanlage B gegenüber. An jedem Stirndeckel 14AS ist die Versteifung 16 und ein Kegelradgetriebebremsmotor jeweils mit der Bremsvorrichtung angeordnet.

In die Rahmenstrukturen 12A, 12A' sind als Lagereinrichtungen der Außentrommel 14A in einer bevorzugten Ausgestaltung Rollen 18 in Rollenböcken eingelassen, das heißt, integriert angeordnet. Die Rollenböcke liegen ebenfalls gegenüberliegend axial in Bezug auf die Längserstreckung der Behandlungsanlage B im Bereich der Stirndeckel 14AS, wobei die Rollen 18 mit ihren Rollenflächen an breiten Rollenanlageelementen laufen, die insbesondere an der stirnseitig umlaufende Fläche der Stirndeckel 14AS der Außentrommel 14A angebracht sind.

Die Rollen 18 in den Rollenböcken und die Rollenanlageelemente der Stirndeckel 14AS der Außentrommel 14A bilden in den Rahmenstrukturen 12A, 12A' der Behandlungsanlage B die beiden Lager der Außentrommel 14A, welche die Lagerkräfte der Außentrommel 14A auf die als Stahlkonstruktion beidseitig ausgebildeten Rahmenstrukturen 12A, 12A' übertragen. '

Zwischen den Stirndeckeln14AS liegt die zylindrische Wandung der Außentrommel 14A, die sich zwischen den Stirndeckeln 14AS in Richtung der Längsachse X erstreckt.

In jeder der Stirnseiten der Außentrommel 14A ist ein Medienverschluss 20 angeordnet, auf den noch eingegangen wird. In der Grundstellung I der Behandlungsanlage B beziehungsweise in der Grundstellung I der Außentrommel 14A liegt ein erstes Medienverschlussteil 20.1 und zweites Medienverschlussteil 20.2 des Medienverschlusses 20 an einer tiefsten Stelle der Außentrommel 14A im Vergleich zu den Stellungen, die nachfolgend noch beschrieben werden.

Der Medienverschluss 20 befindet sich in Figur 1A in einer Kuppelposition ①. Das erste Medienverschlussteil 20.1 ist mit der äußeren Wandung des Stirndeckels 14AS der Außentrommel 14 fest verbunden.

Bewegt sich die Außentrommel 14 so bewegt sich das erste Medienverschlussteil 20.1 entsprechend mit.

Das zweite Medienverschlussteil 20.2 steht in der Kuppelposition ① mit dem ersten Medienverschlussteil 20.1 in Verbindung. Das zweite Medienverschlussteil 20.2 ist lagefest an der ebenfalls lagefesten Rahmenstruktur 12A, 12A' derart angeordnet, sodass das zweite Medienverschlussteil 20. 2 in der Kuppelposition ① das erste Medienverschlussteil 20.1 durch entsprechende Positionierung zueinander automatisch (ausschließlich in der Grundstellung I) findet und die Medienverschlussteile 20.1 und 20.2 einkuppeln.

Das zweite Medienverschlussteil 20.2 steht mit einem sogenannten Mediensystem in Verbindung, welches noch erläutert wird. Grundsätzlich wird ein Flottenmedium aus dem Mediensystem über den Medienverschluss 20 in Kuppelposition ① in die sich in der Grundstellung I befindenden Trommeleinheit eingebracht und ebenfalls in Kuppelposition ① zu einem anderen Zeitpunkt aus der Trommeleinheit (in der Grundstellung I) ausgebracht, wie noch verdeutlicht wird.

Über den Medienverschluss 20 wird somit das jeweilige Flottenmedium aus dem Mediensystem herangeführt oder in das Mediensystem zurück abgeführt (gelenzt), wobei sich der Medienverschluss 20 im Betriebszustand der Behandlungsanlage B in der Kuppelposition ① befindet, bei dem das Einbringen und Ausbringen des jeweiligen Flottenmediums erfolgen kann beziehungsweise erfolgt,

Unter Flottenmedien werden flüssige Fluide verstanden, die als Waschflotte, als Desinfektionsflotte oder Spülflotte oder aus einem Gemisch dieser Flottenmedien vorbereitet sind und innerhalb des Verfahrens zur Behandlung der Güter eingesetzt werden. Der Anmelder ist in Bezug auf die chemische Zusammensetzung der Flottenmedien im Besitz eines entsprechenden Know-how.

Der Medienverschluss 20 ist bevorzugt eine Perrot-Kupplung deren Funktion und Vorteile noch weiter erläutert werden, insbesondere ist von Vorteil, dass sie sich in der fluidoffenen Kuppelposition ① selbst zentriert.

Es sind zwei Perrot-Kupplungen vorgesehen.

Die Flottenmedien werden über einen Medienverschluss 20 in die Außentrommel 14A eingebracht (Befüllen der Außentrommel 14) und über beide Medienverschlüsse 20 im Sinne des Entleerens (Entleeren der Außentrommel 14A) ausgebracht werden, wie noch erläutert.

Die Bremsvorrichtung der Antriebseinheit fixiert in der Grundstellung I die Außentrommel 14 gegenüber der Innentrommel 14B, das heißt, sie stellt im angebremsten Zustand (Bremse angelegt) eine starre Verbindung zwischen Außentrommel 14A und Innentrommel 14B her.

Wenn die Bremsvorrichtung der Antriebseinheit die Außentrommel 14 gegenüber der Innentrommel 14B nicht bremst, das heißt, die Bremsvorrichtung befindet sich nicht in ihrem angebremsten Zustand (Bremse nicht angelegt) wird keine starre Verbindung mehr zwischen Außentrommel 14A und Innentrommel 14B hergestellt. Dann kann sich die Innentrommel 14 gegenüber der Außentrommel 14A frei bewegen, das heißt, um die Längsachse X mittels der Antriebseinheit in die eine (in Uhrzeigerrichtung) oder andere Rotationsrichtung (entgegen der Uhrzeigerrichtung) drehen.

Eine Rotationsachse der Außentrommel 14A liegt auf der Längsachse X.

Die Antriebseinheit verbindet somit die Außentrommel 14 gegenüber der Innentrommel 14B strukturell einerseits in einem angebremsten Zustand der Bremsvorrichtung und andererseits in einem nicht angebremsten Zustand der Bremsvorrichtung. Im angebremsten Zustand der Bremsvorrichtung wird die starre Verbindung zwischen den Trommeln hergestellt und im nicht angebremsten Zustand kann sich die Innentrommel 14B gegenüber der Außentrommel 14A frei um die Längsachse X drehen.

Eine Rotationsachse der Innentrommel 14B liegt ebenfalls auf der Längsachse X.

Prinzipiell ist die Innentrommel 14B über die Antriebseinheit/en in der Außentrommel 14A gelagert, die ihrerseits über die bereits erläuterten Lagereinrichtungen in den Rahmenstruktur 12A, 12A' gelagert ist.

Figur 1A zeigt ferner ein erstes schwenkbares Verschluss-Element 30A, das schwenkbar in der zylindrischen Wandung der Außentrommel 14A angeordnet ist. Das Element ist um eine Schwenkachse, die sich in axialer Richtung parallel zu der Längsachse X entlang der Wandung der Außentrommel 14A erstreckt, schwenkbar, und in seiner Offenstellung 30A' gibt das Element eine Öffnung in der Wandung der Außentrommel 14A frei. In seiner Schließstellung 30A" ist die Öffnung verschlossen.

Figur 1A zeigt zudem ein zweites schwenkbares Element 30B, das schwenkbar in der zylindrischen Wandung der Innentrommel 14B angeordnet ist. Das Element ist um eine Schwenkachse, die sich ebenfalls in axialer Richtung parallel zu der Längsachse X entlang der Wandung der Innentrommel 14B erstreckt, schwenkbar, und in seiner Offenstellung 30B' gibt das Element eine Öffnung in der Wandung der Innentrommel 14B frei. In seiner Schließstellung 30B" ist die Öffnung verschlossen. '

Zwischen dem ersten und dem zweiten schwenkbaren Element 30A, 30B ist ein Verbindungsglied 32, ein Gurt oder dergleichen angeordnet, welches vorübergehend an einer Innenseite des ersten Elements 30A und einer Außenseite des zweiten Elements 30B eingehängt werden kann, dessen Funktion noch erläutert wird. In der Offenstellung 30A', 30B' ist das Verbindungsglied 32 gemäß Figur 1A befestigt, das heißt, wieder lösbar eingehängt.

Nicht dargestellt ist eine Schwenkeinrichtung, die an der Außentrommel 14A angreift und ein Verschwenken der Außentrommel 14A bewerkstelligt, wobei die Innentrommel 14B mitgenommen wird, wenn die jeweilige Bremsvorrichtung der Antriebseinheit/en die Außentrommel 14 gegenüber der Innentrommel 14B im sogenannten angebremsten Zustand hält.

Die Schwenkeinrichtung umfasst eine an der Außentrommel 14A fest umfangsseitig auf drei Vierteln des Umfangs der Außentrommel 14A angeordnete Kettenführung. Ferner eine umlaufende Rollenkette, die über ein Kettenrad eines Schneckengetriebes 58 (vergleiche Figur 3) geführt ist.

Die Rollenkette nimmt die Außentrommel 14A je nach Drehbewegung des Schneckengetriebes 58 in die eine oder in die andere Rotationsrichtung mit.

In der Grundstellung I gemäß Figur 1A wird die Innentrommel 14 mit dem Waschgut beladen.

Die Elemente 30A, 30B befinden sich gemäß Figur 1A in Offenstellung 30A', 30B'. Insofern ist die Grundstellung I auch die Befüllstellung der Trommeleinheit der Behandlungsanlage B, wenn die sich die Elemente 30A, 30B gemäß Figur 1A in Offenstellung 30A', 30B' befinden.

Anschließend wird das erste schwenkbare Verschluss-Element 30A hydraulisch angetrieben teilweise in Richtung der Schließstellung 30A" abgesenkt. Dadurch schließt sich auch das zweite schwenkbare Verschluss-Element 30B schwerkraftgestützt in Richtung der Schließstellung 30B", wobei es weiterhin über das Verbindungsglied 32 mit dem ersten schwenkbaren Verschluss-Element 30A verbunden ist.

Danach wird die Trommeleinheit, das heißt, die Außentrommel 14 und die Innentrommel 14, gemeinsam (zwischen Figur 1A und Figur 1B entgegen der Uhrzeigerrichtung) über die nicht dargestellte Schwenkeinrichtung aus der Grundstellung I in die Ver- und Entriegelungsstellung II gebracht, die in Figur 1B dargestellt ist. Die Antriebseinheit und das erste Medienverschlussteil 20.1 des Medienverschlusses 20 bewegt sich entsprechend mit, wie in Figur 1B deutlich wird.

Die Rotation der Trommeleinheit erfolgt auf der gemeinsamen Rotationsachse der Außentrommel 14A und Innentrommel 14B.

Das erste Medienverschlussteil 20.1 verlässt vorübergehend seine Kupplungsposition , sodass der Medienverschluss 20 in einer Entkupplungsposition ② angeordnet ist. In der Entkupplungsposition ② ist über den Medienverschluss 20 weder das Einbringen noch das Ausbringen des Flottenmediums möglich.

In der Verriegelungsstellung II ist das erste schwenkbare Verschlusselement 30A noch teilweise geöffnet, sodass ein Bediener das zweite schwenkbare Verschlusselement 30B erreichen kann und es manuell schließt, nachdem der Bediener das Verbindungsglied 32 entfernt hat. Bevorzugt werden Sicherheitsverschlüsse, insbesondere Kniehebelspanner eingesetzt, die an der Innentrommel 14 angeordnet sind und an das zweite Verschlusselement 30 greifen, sodass die Innentrommel 14 geschlossen werden kann. Das zweite Verschlusselement 30B befindet sich dann in Schließstellung 30B"

Danach wird auch das erste Verschlusselement 30A im vorliegenden Fall hydraulisch geschlossen, sodass auch die Schließstellung 30A" des ersten Verschlusselements 30A erreicht ist. Die Verriegelung der Außentrommel 14A und der Innentrommel 14B ist dann abgeschlossen.

Die Entriegelung der Außentrommel 14A und der Innentrommel 14B findet in der Ver- und Entriegelungsstellung II der Trommeleinheit in umgekehrter Reihenfolge statt.

Nach dem Entriegeln der Verschlusselemente 30A, 30B wird das Verbindungsglied 32 zwischen den Verschlusselementen 30A, 30B befestigt, insbesondere eingehängt, und das behandelte Gut kann entladen werden, wie in Figur 1C in der sogenannten Entladestellung III dargestellt ist, die noch erläutert wird.

Während des Verschwenkens der Trommeleinheit von der Ver- und Entriegelungsstellung II (Figur 1B) in die Endladestellung (Figur 1C) werden die Verschlusselemente 30A, 30B der Außentrommel 14A und der Innentrommel 14B geöffnet. Das erste Verschlusselement 30A wird zur Öffnung der Trommeleinheit durch einen Hydraulikzylinder 56 (vergleiche Figur 3) hydraulisch geöffnet. Das Verbindungsglied 32 zieht dabei das zweite Verschlusselement 30B mit, und es öffnen sich beide Verschlusselemente 30A, 30B in die Offenstellung 30A'0, 30B', jetzt aber in der Entladestellung III. Die Entladestellung III ist erreicht.

Zur Behandlung weiteren Gutes kann die Trommeleinheit anschließend aus der Entladestellung III direkt wieder in die Grundstellung I (gemäß Figur 1C in Uhrzeigerrichtung) zurück in die Grundstellung I verschwenkt werden, sodass die Behandlungsanlage B wieder die Stellung gemäß Figur 1A einnimmt. Die Verschlusselemente 30A, 30B können beim Verschwenken aus der Entladestellung III in die Grundstellung I in Offenstellung 30A', 30B' bleiben, wenn ein weiterer Behandlungsvorgang erfolgt.

In der Grundstellung I findet der jeweilige Behandlungsvorgang des zu behandelnden Gutes mit einem der Flottenmedien statt, wobei verschiedene Medien zum Einsatz kommen können, die über den Medienverschluss 20 in die Außentrommel 14 eingebracht werden, sodass die Innentrommel 14B mitsamt dem zu behandelnden Gut waschmaschinenartig in dem jeweiligen Flottenmedium rotiert, wobei das Flottenmedium einen vorbestimmten Füllstand in einem Normalniveau N12 in der Außentrommel 14A aufweist, wobei der Füllstand ermittelt wird, bevor die Innentrommel 14B im nachfolgenden Behandlungsvorgang rotiert.

Damit sich die Innentrommel 14B in der Außentrommel 14A drehen kann, wird die Bremse der Bremsvorrichtung der Antriebseinheit gelöst (Bremse nicht angelegt), sodass sich die Antriebskraft ausschließlich auf die Innentrommel 14B auswirkt und die Innentrommel 14B zum Behandeln des Gutes über zwei mit der Innentrommel 14B in Verbindung stehende Wellenzapfen 40 um die Rotationsachse rotiert.

Die Bremsvorrichtungen der Antriebseinheiten dienen im Übrigen dazu, die Innentrommel 14B gegenüber der Außentrommel 14A stellungsgenau zu bremsen, sodass die erläuterten Stellungen I, II und III (Grundstellung I = Vor-Behandlungsstellung und Beladestellung), Ver- und Entriegelungsstellung II und Entladestellung III) erreicht werden können. Insbesondere werden die Bremsvorrichtungen der Antriebseinheiten aus Sicherheitsgründen (NOT-AUS) dazu benutzt, um eine starre Verbindung zwischen der Außentrommel 14A und der Innentrommel 14B herzustellen, wobei die Elektromotoren 26 der Antriebseinheiten gleichzeitig umgehend ausgeschaltet werden.

Damit das zweite Verschlusselement 30B der Innentrommel 14B gegenüber dem ersten Verschlusselement 30A der Außentrommel 14A nach dem Behandeln des Gutes lagegenau unter dem ersten Verschlusselement 30A deckungsgleich positioniert ist, umfasst die Behandlungsanlage B eine Lichtschranke 34 (vergleiche vorab Figur 3, der rechts dargestellten Antriebseinheit zugeordnet), die ausgewertet wird, um die Innentrommel 14B gegenüber der Außentrommel 14A zu positionieren.

Die Elemente 30A, 30B befinden sich gemäß Figur 1A in Schließstellung 30A", 30B". Insofern ist die Grundstellung I auch die Arbeitsstellung der Trommeleinheit der Behandlungsanlage B, wenn sich die Elemente 30A, 30B in Schließstellung 30A", 30B" befinden.

Die Entladestellung III gemäß Figur 3 wird erreicht, wenn die Trommeleinheit ausgehend von Figur 1B der Ver- und Entriegelungsstellung II weiter entgegen der Uhrzeigerrichtung um 90° geschwenkt wird. Es versteht sich, dass die Verschlusselemente 30A, 30B zuvor in die erläuterte Offenstellung 30A', 30B' (30A hydraulisch, 30B manuell) gebracht werden. Die Antriebseinheit und das erste Medienverschlussteil 20.1 des Medienverschlusses 20 bewegen sich wiederum entsprechend mit, wie durch den Vergleich der Figuren 1A bis 1C deutlich wird.

In Figur 1C ist die Entladestellung III dargestellt, bei der sich die Verschlusselemente 30A, 30B in der Offenstellung 30A', 30B' befinden, die in der Ver- und Entriegelungsstellung II (vergleiche Figur 1B) in die Entriegelungsstellung gebracht wurden.

Figur 2A zeigt eine schematische Darstellung der Innentrommel 14B der Behandlungsanlage B in der Ver- und Entriegelungsstellung II gemäß Figur 1B.

Das zweite schwenkbare Element 30B, das schwenkbar in der Wandung der Innentrommel 14B angeordnet ist, verschließt die Öffnung in der Wandung der Innentrommel 14B. Es befindet sich in seiner Schließstellung 30B". Die Öffnung der Innentrommel 14B ist somit verschlossen.

Es wurde bereits erläutert, dass sich die Außentrommel 14A und die Innentrommel 14B entweder mittels der Schwenkeinrichtung gemeinsam drehen oder sich die Innentrommel 14B in der Außentrommel 14A, das heißt, gegenüber der dann lagefesten Außentrommel 14A, drehen kann, sobald die jeweilige Bremse der Bremsvorrichtung der Antriebseinheiten (Bremse nicht angelegt) gelöst ist, sodass sich die Antriebskraft der Antriebseinheit/en ausschließlich auf die Innentrommel 14B auswirkt und die Innentrommel 14B zum Behandeln des Gutes auf den Wellenzapfen 40 um die Rotationsachse rotiert.

Auf den zwei Wellenzapfen 40, die in Figur 2A dargestellt sind, sind außerhalb der Außentrommel 14A die Getriebe 28 aufgesteckt. Die Getriebe 28 der beiden Antriebeinheiten (rechts und links) sitzen direkt auf Wellenzapfen 40 (vergleiche Figur 3 vorab), wobei die eine Antriebseinheit (Figur 3 - links) die Komponenten 26, 27 und die andere Antriebseinheit (Figur 3 - rechts) die Komponenten 26, 27, 34, 44 umfasst, wie im Zusammenhang mit der Beschreibung der Figur 3 noch näher erläutert wird.

Zur verbesserten Kraftübertragung der auf die Wellenzapfen 40 der Innentrommel 14B wirkenden Gewichtskräfte sind beide Wellenzapfen 40 über Verstärkungselemente, insbesondere über Verstärkungsplatten 36B an den Stirndeckeln 14BS mit der Innentrommel 14B verbunden, insbesondere angeschweißt. Die hohen Gewichtskräfte entstehen durch das Eigengewicht (circa 4.000 kg) der Innentrommel 14B und dem Gewicht (bis zu circa 7.000 kg) der Beladung des Gutes im Behandlungsvorgang. Durch das Gesamtgewicht entstehen in Bezug auf die Längsachse X enorme radiale Kräfte, die durch die Verstärkungselemente in die Stirndeckel 14BS eingeleitet werden. Durch die Verstärkungselemente wird in vorteilhafter Weise zur besseren Einleitung der radialen Kräfte in die Stirndeckel 14BS sichergestellt, dass die Wellenzapfen 40 stets zueinander fluchten.

Darüber hinaus werden die Wellenzapfen 40 zur verbesserten Kraftübertragung durch die Stirndeckel 14BS der Innentrommel 14B in die Innentrommel 14B hineingeführt und auf der Längsachse X jeweils mit einem Innenschott 42 verbunden, insbesondere verschweißt. Die Innenschotts 42 sind parallel zu den Stirndeckeln 14BS der Innentrommel 14B in der Innentrommel 14B lagefest auf einer Innenseite der Innentrommel 14B angeordnet und stirnseitig verschweißt. Dadurch wird ebenfalls sichergestellt, dass die Wellenzapfen 40 stets zueinander fluchten, da sie durch die Innenschotts 42 lagestabilisiert sind.

Die Figur 2B zeigt eine Wellenzapfenabdichtung der Außentrommel 14A gegenüber einem der Wellenzapfen 40, auf dem die Innentrommel 14B angeordnet ist.

Die nachfolgend beschriebene Ausgestaltung der Wellenzapfenabdichtung ist gegenüberliegend auf beiden Seiten der Außentrommel 14A angeordnet, wobei in Figur 2B der Wellenzapfen 40 gemäß Darstellung in Figur 3 links dargestellt und erläutert ist.

In der Außentrommel 14A und in der Innentrommel 14B befindet sich das jeweilige Flottenmedium, wobei die Außentrommel 14A beidseitig nach außen abgedichtet werden muss.

Dargestellt ist ein Verstärkungselement, insbesondere eine Verstärkungsplatte 36A, das beidseits auf/an den bereits erläuterten Versteifungselementen 16 (vergleiche Figuren 1A bis 1C) der Außentrommel 14A fest angeordnet, insbesondere umlaufend verschweißt ist.

Die Versteifungselemente 16 sind an der äußeren Wandung des Stirndeckels 14AS der Außentrommel 14A angeordnet.

Ein Spannring 100 sichert einen Flanschlagerbock 102 der Außentrommel 14A auf dem Wellenzapfen 40, der mit der Verstärkungsplatte 36A verbunden, insbesondere verschraubt ist.

Die Verstärkungsplatte 36A überträgt die Lagerkräfte des Flanschlagerbocks 102 auf die Versteifungselemente 16 und die äußere Wandung des Stirndeckels 14AS der Außentrommel 14A. Der Flanschlagerbock 102 ist nur schematisch dargestellt.

Der Flanschlagerbock 102 umfasst ein Wälzlager (nicht dargestellt), wobei ein Außenring des Wälzlagers mit einem Gehäuse des Flanschlagerbocks 102 in fester Verbindung steht und ein Innenring des Wälzlagers über den Spannring 100 fest mit dem Wellenzapfen 40 verbunden ist, sodass die Innentrommel 14B im Behandlungsvorgang über das Wälzlager gegenüber der Außentrommel 14A frei rotieren (Bremse gelöst) kann. Insofern ist die Außentrommel 14A beidseitig über Wälzlager und über den Innenring (nicht dargestellt) des Wälzlagers mit den Wellenzapfen 40 verbunden.

Auf einer Innenwandung des Stirndeckels 14AS der Außentrommel 14A ist ein Innenschott 43 angeordnet, welches sich nicht bis zur zylindrischen Wandung der Außentrommel 14A erstreckt, sondern ausschließlich an der Innenwandung des Stirndeckels 14AS umlaufend angeordnet, insbesondere verschweißt ist und einen Drainageraum bildet.

Wie dargestellt ist der Drainageraum zu dem Wellenzapfen 40 hin radial zur Rotationsachse beziehungsweise der Längsachse X umlaufend zwischen Stirndeckel 14AS und Innenschottwand offen ausgebildet, das heißt, das Innenschott 43 ist in diesem Bereich zylindrisch umlaufend offen ausgebildet.

Zwischen der Innenwandung des Stirndeckels 14AS und der zu der Innenwandung des Stirndeckels 14AS gerichteten Wandung des Innenschotts 43 ist eine Labyrinth-Dichtung 104 umlaufend auf dem Wellenzapfen 40 angeordnet, die verschleißfrei ohne Hilfsmedien dafür sorgt, dass die Stirnwand 14AS der Außentrommel 14A derart abgedichtet ist, dass kein Flottenmedium nach außen dringt.

Während der Behandlung des Waschgutes stellen sich in der Außentrommel 14A periodische Zustände (Niveauunterschiede) des Flottenmediums ein, bei denen Wellenberge WB des Flottenmediums den Bereich der Wellenzapfendurchführung der Wellenzapfen 40 der Außentrommel 14A in einem Hochniveau N1 erreichen, wenn die Innentrommel 14B in einer Rotationsrichtung um die Rotationsachse rotiert.

In diesem Fall dichtet die Labyrinth-Dichtung 104 die Wellenzapfen 40 nach außen ab, wobei an einer Innenseite der Labyrinth-Dichtung 104 ankommendes Flottenmedium in den Drainageraum abgeleitet und gesammelt wird.

Während der Behandlung des Waschgutes stellen sich in der Außentrommel 14A Zustände (Niveauunterschiede) des Flottenmediums ein, bei denen Wellentäler WT des Flottenmediums den Bereich der Wellenzapfendurchführung der Wellenzapfen 40 der Außentrommel 14A nicht erreichen, wenn die Außentrommel 14A in die entgegengesetzte Rotationsrichtung um die Rotationsachse rotiert. Zudem ist das Niveau der Wellentäler WT in einem Niedrigniveau N2 so niedrig (in Bezug auf die Innenwandung der Außentrommel 14A, vergleiche Bezugszeichen N2), dass eine Drainagerückführleitung 108 nicht im Bereich des Niedrigniveaus N2 des Flottenmediums liegt, sodass das Flottenmedium aus dem Drainageraum in die Außentrommel 14A zurückgeführt wird, sobald eine Rückschlagarmatur 106 gewichtskraftbedingt in der Grundstellung I der Trommeleinheit öffnet.

Über die Rückschlagarmatur 106 ist sichergestellt, dass in dem Drainageraum sammelndes Fluid füllstandabhängig über die Drainagerückführleitung 108, in der die Rückschlagarmatur 106 angeordnet ist, in die Außentrommel 14 zurückgeführt wird, wenn die Innentrommel 14B in die entgegengesetzte, andere Rotationsrichtung rotiert und das Niedrigniveau N2 im Bereich der Wellenzapfendurchführung unterhalb der Öffnung der in die Außentrommel 14A geführten Drainagerückführleitung 108 liegt. Die Rückschlagarmatur 106 der Drainagerückführleitung 108 verhindert ein Rückströmen des Flottenmediums in Richtung des Drainageraums, wenn im Bereich der Wellenzapfendurchführung das Hochniveau N1 des Fluids vorliegt. Mit anderen Worten öffnet die Rückschlagarmatur 106 gewichtskraftbedingt selbsttätig bei Erreichen eines Füllstandes in dem Drainageraum, sodass eine manuelle Betätigung nicht erforderlich ist. Die Behandlungsanlage B weist somit eine automatische, das heißt, selbsttätig über die Drainagerückführleitung 108 in die Außentrommel 14A lenzende Wellenzapfenabdichtung auf, die ohne Hilfsmedien, wie Spülluft oder dergleichen, auskommt.

Figur 3 zeigt weitere Komponenten der Behandlungsanlage B.

Die Behandlungsanlage B weist, wie bereits erläutert, im Ausführungsbeispiel bevorzugt die zwei Antriebseinheiten auf, die in Figur 3 mit den Bezugszeichen 26, 27, 28 beidseitig der Trommeleinheit dargestellt sind.

Figur 4 zeigt ein schematisiertes Medienfluss-Schaubild mit Komponenten aus Figur 3 und weiteren Komponenten, die nachfolgend in Zusammenschau mit Figur 3 näher erläutert werden. Es wird gebeten, beide Figuren 3 und 4A in Zusammenschau zu betrachten.

Die Komponenten selbst sowie deren Anordnungen und Funktionen werden nachfolgend erläutert.

Eine Energiekette 44 in Figur 3 sowie eine Hydraulikpumpe 54 und ein zugehöriger Hydraulikzylinder 56 in Figur 3:
Alle Mess-, Energie- und Medienleitungen, die derart angeordnet sind, dass sie sich mit der Trommeleinheit mitdrehen müssen und können, sind über die sogenannte Energiekette 44 geführt, sodass sich die Mess-, Energie- und Medienleitungen bei der Rotation der Trommeleinheit in die eine oder in die andere Rotationsrichtung aufrollen und abspulen, wobei selbstverständlich entsprechende Überlängen der Mess-, Energie- und Medienleitungen vorgesehen sind.

Die Energiekette 44 ist das bewegliche Bindeglied (nur einseitig ausgebildet) zwischen der beweglichen Außentrommel 14A der Trommeleinheit und den peripheren lagefesten Komponenten, die über die mit der Energiekette 44 gemeinsamen beweglichen Mess-, Energie- und Medienleitungen zwischen Außentrommel 14A und den lagefesten Komponenten angeordnet sind.

Die Energiekette 44 läuft auf einer Nebentrommel 45, die im Unterschied zu der anderen Antriebseinheit nur an der Antriebeinheit (Figur 3 - rechts) neben der Trommeleinheit befestigt ist und die wie bereits erläutert mit der Trommeleinheit mitrotiert, wenn die Stellungen I, II, **III** eingenommen werden. Ein Bauraum der Nebentrommel 45 ist in Richtung der Rotationsachse offen beziehungsweise durch eine beidseitige durchsichtige Abdeckung geschützt und somit von beiden Seiten einsehbar.

Die Energiekette 44 trägt alle Mess-, Energie- und Medienleitungen und ist an einem Ende fest an der lagefesten Rahmenstruktur 12A befestigt. Am anderen Ende bildet die Energiekette ein freies Ende, welches sich je nach Rotationsrichtung der Trommeleinheit auf der Nebentrommel 45 auf- und abspult, wodurch sich die Mess-, Energie- und Medienleitungen (beispielsweise die Stromzuführungsleitungen zu beiden Antriebseinheiten, Sensorleitungen, Hydraulikleitungen von einer Hydraulikpumpe 54 kommend, die zu einem Hydraulikzylinder 56 geführt sind, und Medium-Entnahmeleitungen sowie Zudosierleitungen usw.) auf- und abspulen.

Der Hydraulikzylinder 56 ist nahe dem ersten Verschlusselement 30A (in Figur 3 als Komponente angedeutet) an mindestens einem Längsträger (als Versteifungselemente der Außenmantelfläche der Außentrommel 14A) der Außentrommel 14A angeordnet und dient dem hydraulischen Öffnen und Schließen des ersten Verschlusselements 30A der Außentrommel 14A. Der Hydraulikzylinder 56 bedient eine zugehörige Hebelstruktur, die ebenfalls an der Außentrommel 14A mindestens an einem der Versteifungselemente angeordnet ist, wobei die Hebelstruktur an dem ersten Verschlusselement 30A angreift.

Durch die Hebelstruktur wird das erste Verschlusselement 30A hydraulisch geöffnet und geschlossen. Hydraulikzylinder 56 und Hebelstruktur drehen sich, wenn die Stellungen **I,** II, III der Trommeleinheit eingenommen werden, entsprechend mit der Außentrommel 14A der Trommeleinheit mit.

In der sich mitdrehenden Nebentrommel 45, auf der die Energiekette 44 läuft, befindet sich die Verbindung zwischen dem Wellenzapfen 40 und der Hohlwelle des Getriebes 28 der in Figur 3 rechts dargestellten Antriebseinheit.

An dem Wellenzapfen 40 der Innentrommel 14B ist ein Stellungsanzeiger (nicht dargestellt) orthogonal zu der Längsachse X angeordnet. Der Stellungsanzeiger ist hinsichtlich seiner Lage so angeordnet, dass er, sobald er eine Lichtschranke 34 durchläuft, die Lichtschranke 34 durchbricht und dabei diejenige Lage erreicht ist, das heißt anzeigt wird, in der sich die Trommeleinheit in der Grundstellung I befindet.

Die Lichtschranke 34 wird von einer Lichtstrahlenquelle (dem nicht dargestellten Sender) und einem Sensor (dem nicht dargestellten Empfänger), die innerhalb der Nebentrommel 45 angeordnet sind, gebildet. Die Lichtschranke 34 beziehungsweise das Licht bewegt sich somit mit der Nebentrommel 45 synchron zur Außentrommel 14A mit, wobei sich die Nebentrommel 45 stets mit der Außentrommel 14B, insbesondere mit der in Figur 3 rechts dargestellten Antriebseinheit, mit dreht.

In einer Ausgangsposition ist somit die definierte Lage der Lichtschranke 34 vorgesehen, die der Grundstellung I (Grundstellung I = Vor-Behandlungsstellung und Beladestellung) der Trommeleinheit entspricht, in der die Befüllung der Trommeleinheit stattfindet und die Behandlung des zu waschenden Gutes beginnt, wobei der Stellungsanzeiger das Licht der Lichtschranke 34 in der Grundstellung unterbricht.

Rotiert die Trommeleinheit insgesamt (also Außentrommel 14 und Innentrommel 1B gemeinsam), rotiert die Nebentrommel 45 mit, und die Lage zwischen Stellungsanzeiger und Lichtschranke 34 ändert sich nicht.

Die Lage des Stellungsanzeigers ändert sich gegenüber der Lichtschranke 34 erst, wenn die Innentrommel 14B während der Behandlung des Gutes gegenüber der Außentrommel 14A rotiert.

Mit anderen Worten rotiert im Behandlungsvorgang der Stellungsanzeiger mit der Innentrommel 14B stets mit, während die Außentrommel 14A nicht bewegt wird, sodass die vorgesehene definierte Lage der Lichtschranke 34 in der Grundstellung I verbleibt.

Sobald die Innentrommel 14B gegenüber der Außentrommel 14A in der Grundstellung I = (Vor-Behandlungsstellung und Beladestellung) gestoppt werden soll, wird die Innentrommel 14B in einen sogenannte Kriechgang versetzt, in dem die Innentrommel 14B langsam mit bevorzugt circa 1 U/min um die Rotationsachse rotiert.

Zudem wird die Lichtschranke 34 aktiviert, und der auf dem Wellenzapfen 40 der Innentrommel 14B angeordnete Stellungsanzeiger, der mit der Innentrommel 14B stets im Kriechgang langsam mitrotiert, löst die in der Nebentrommel 45 an der Antriebseinheit (Figur 3 - rechts) angeordnete ortsfeste Lichtschranke 34 aus. Wird die Lichtschranke 34 durch den Stellungsanzeiger ausgelöst, stoppt die Antriebseinheit beziehungsweise stoppen die Antriebseinheiten. In einer letzten Umdrehung um die Rotationsachse stoppt die Innentrommel 14B genau in der zuvor erläuterten Grundstellung I, bei der die Verschlusselemente 30A, 30B genau übereinander angeordnet sind. Das sofortige Stoppen der Innentrommel 14B wird nach dem eingehenden Unterbrechungssignal der Lichtschranke 34 durch Anziehen der Bremse/n in der/den Antriebseinheit/en bewirkt.

Eine Verspannvorrichtung, umfassend ein Keilspannelement 52 gemäß Figur 3:
Die Hydraulikpumpe 54 ist auf einer Quertraverse 12B, die zwischen den Rahmenstrukturen 12A, 12A' ausgebildet ist, lagefest angeordnet. Die Hydraulikpumpe 54 bedient zudem einen hydraulisch angetriebenen Sperrbolzen eines nicht im Detail gezeigten, nur schematisch angedeuteten Keilspannelements 52 der Verspannvorrichtung, welche dazu dient, die Außentrommel 14A dann an der Quertraverse 12B zu fixieren und anschließend gegenüber beziehungsweise an der Quertraverse 12B zu verspannen, wenn sie nicht gemeinsam mit der Innentrommel 14B in die Stellung I, II, III bewegt werden soll.

Die Außentrommel 14A wird durch die bereits erläuterte Schwenkeinrichtung gemeinsam mit der Innentrommel 14B in Stellung I, II, III bewegt. Dabei ist die Verspannvorrichtung inaktiv.

Bevor die jeweilige Bremsvorrichtung der Antriebseinheit/en in der Grundstellung I gelöst und die Außentrommel 14 nicht mehr gegenüber der Innentrommel 14B in der sogenannten angebremsten Position gehalten wird, bedarf es zuvor einer Fixierung der Außentrommel 14A, die mit der Aktivierung der Verspannvorrichtung erreicht wird, die nach erfolgter Betätigung die Fixierung und Verspannung der Außentrommel 14A an der Quertraverse 12B bewirkt.

Zu diesem Zweck ist an der Außentrommel 14A ein zu der Verspannvorrichtung gehörender horizontal ausgebildeter Anschlag vorgesehen, der nach Aktivierung der Verspannvorrichtung auf die ebenfalls horizontal verlaufende Quertraverse 12A als Gegenanschlag aufläuft, bis ein Endschalter aktiviert wird. Durch die Aktivierung des Endschalters stoppt der Antrieb des Schneckengetriebes 58 der Schwenkeinrichtung.

Ein Antrieb des elektrisch betriebenen doppelten (selbsthemmenden) Schneckengetriebes 58 der Schwenkeinrichtung gemäß Figur 3, die mittels des Antriebs angetrieben wird, wird bei Aktivierung eines Endschalters gestoppt.

An der horizontal verlaufenden Quertraverse 12A ist ein vertikaler Steg angeordnet, der beim Auflaufen des Anschlags auf den Gegenanschlag seitlich am Anschlag der Außentrommel 14A positioniert ist. Dadurch liegt die Außentrommel 14A seitlich an dem Steg an und ist in vorteilhafter Weise gesichert, sodass gemeinsam mit einer Spurhalteeinrichtung 48 (vergleiche Figur 3) eine axiale Verlagerung der Außentrommel 14A verhindert wird, mit dem Effekt, dass das zweite Medienverschlussteil 20.2 in der Kuppelposition ① das erste Medienverschlussteil 20.1 durch entsprechende Positionierung zueinander automatisch (ausschließlich in der Grundstellung I) findet und die Medienverschlussteile 20.1 und 20.2 mediendicht einkuppeln. Bei einer axialen Verschiebung der Außentrommel 14A wäre dieses mediendichte Einkuppeln ansonsten nicht gewährleistet.

Nachfolgend wird noch ein Bolzen hydraulisch betätigt, der aus dem sogenannten Keilspannelement in horizontaler Richtung ausfährt und in eine Aufnahmeöffnung des Anschlags an der Außentrommel 14A einfährt, die in dem Anschlag vorgesehen ist. Das Keilspannelement sitzt ebenfalls auf dem Querträger auf und verspannt schließlich den Anschlag der Außentrommel mit der Quertraverse 12B, sodass der axiale Festsitz der Außentrommel 14A an der Quertraverse 12B der Rahmenstruktur 12A, 12A' gewährleistet ist. Rahmenstruktur 12A, 12A' und 12B sowie Außentrommel 14A bilden somit bei betätigter Verspannvorrichtung eine lagefeste Einheit, die gelöst wird, wenn die Außentrommel 14A mittels der erläuterten Schwenkeinrichtung gemeinsam mit der Innentrommel 14B in die jeweiligen Stellungen I, II, III bewegt werden soll.

Durch die Schwenkeinrichtung wird die Schwenkbewegung der Trommeleinheit (Außentrommel 14A und Innentrommel 14B gemeinsam) bei inaktiver Verspannvorrichtung wie folgt bewerkstelligt:

### Nach dem Behandlungsvorgang:

Die Trommeleinheit (Außentrommel 14A und Innentrommel 14B gemeinsam) wird mittels der Schwenkeinrichtung aus der Grundstellung I (Figur 1A zu Figur 1B entgegen der Uhrzeigerrichtung) in die Ver- und Entriegelungsstellung II zur Entriegelung gebracht.

Die Trommeleinheit (Außentrommel 14A und Innentrommel 14B gemeinsam) wird mittels der Schwenkeinrichtung aus Ver- und Entriegelungsstellung II (Figur 1B zu Figur 1C entgegen der Uhrzeigerrichtung) in die Entladestellung III gebracht.

### Nach dem Entladevorgang:

Die Trommeleinheit (Außentrommel 14A und Innentrommel 14B gemeinsam) wird mittels der Schwenkeinrichtung aus der Entladestellung III (Figur 1C zu Figur 1B in Uhrzeigerrichtung) in die Ver- und Entriegelungsstellung II zurück zur Verriegelung gebracht, wenn kein weiterer Behandlungsvorgang vorgesehen ist. Später bei Wiederaufnahme der Behandlung des Gutes wird die Trommeleinheit (Außentrommel 14A und Innentrommel 14B gemeinsam) aus der Ver- und Entriegelungsstellung II (Figur 1B zu Figur 1A in Uhrzeigerrichtung) in die Grundstellung I gebracht.

Die Trommeleinheit (Außentrommel 14A und Innentrommel 14B gemeinsam) wird mittels der Schwenkeinrichtung aus der Entladestellung III (Figur 1C zu Figur 1A in der Uhrzeigerrichtung) über die Ver- und Entriegelungsstellung II hinweg in die Grundstellung I gebracht, wenn sofort eine erneute Beladung und ein weiterer Behandlungsvorgang vorgesehen sind.

Es wird deutlich, dass die Trommeleinheit (Außentrommel 14A und Innentrommel 14B gemeinsam) ausgehend von der Grundstellung I (Figur 1A) mittels der Schwenkeinrichtung maximal um 180° entgegen der Uhrzeigerrichtung in die Entladestellung III und in Uhrzeigerrichtung um 180° zurück in die Grundstellung I zurückbewegt wird.

Die Spurhalteeinrichtung 48 in Figur 3:
Die Behandlungsanlage B umfasst ferner eine axiale Führung der Trommeleinheit mittels einer Spurhalteeinrichtung, die in Figur 3 nur schematisch dargestellt ist.

In den Rahmenstrukturen 12A, 12A' sind im Ausführungsbeispiel jeweils zwei Spurhalteelemente als erste Anlageelemente angeordnet, deren zueinander weisende Anlageflächen radial zur Rotationsachse beziehungsweise Längsachse X ausgebildet sind.

Im Ausführungsbeispiel sind in den Rahmenstrukturen 12A, 12A' je zwei Rollen (Doppel-Rolle in Figur 3 bei Bezugszeichen 48 angedeutet) als erste Anlageelemente gelagert, die jeweils zueinander weisende Rollenanlageflächen bilden. Gegenüberliegend ist an der Außentrommel 14A umlaufend der Stirndeckel 14AS je ein Spurhalteelement ebenfalls als Anlageelement ausgebildet, das jeweils zwei Anlageflächen bildet, die ebenfalls radial zur Rotationsachse beziehungsweise Längsachse X angeordnet sind.

Im Ausführungsbeispiel weist die Spurhalteeinrichtung 48 an einem der Stirndeckel 14AS einen umlaufenden Ring auf, der zu den Rollenanlageflächen gegenüberliegende Anlageflächen bildet.

Diese gegenüberliegenden Anlageflächen des Rings werden stets von den jeweils zueinander weisenden Rollenanlageflächen der Rollen der Doppel-Rolle seitlich in axialer Richtung geführt, sodass die Außentrommel 14A in der Rahmenstruktur 12A, 12A' gegen eine unerwünschte axiale Verlagerung gesichert ist.

Die Spurhalteeinrichtung 48 bewirkt gemeinsam mit der Verspannvorrichtung die axiale Sicherung der Außentrommel 14A, mit dem oben bereits erläuterten Effekt, dass die Medienverschlussteile 20.1 und 20.2 der Medienverschlüsse 20, die bevorzugt Verschlussteile einer Perrot-Kupplung sind, in der Grundstellung I stets automatisch positionsgetreu einkuppeln.

Weiter bilden ein Ansaugseparator 46 in den Figuren 3 und 4, drei Vakuumpumpen 50 in Figur 3 und eine Flottenpumpe 64 in Figur 3 und 4 ein Vakuum-Ansaugsystem.

Die Flottenpumpe 64 ist auf einer weiteren horizontalen Quertraverse 12C angeordnet, die zwischen den Rahmenstrukturen 12A, 12A' und außerhalb der Rahmenstrukturen 12A, 12A' ausgebildet ist. Mindestens eine Vakuumpumpe 50 - wie in Figur 4 dargestellt - wird benötigt.

Diese weitere horizontale Quertraverse 12C liegt tiefer als die horizontale Quertraverse 12B im Wesentlichen oberhalb der Grundstruktur 12B. Sie ist in und an den Rahmenstrukturen 12A, 12A' angeordnet.

Im Ausführungsbeispiel sind drei Vakuumpumpen 50 in Reihe angeordnet, um ein benötigtes hohes Vakuum bei einem eher geringen Bedarf eines Volumenstroms zu erzeugen.

Die Vakuumpumpen 50 sind ortsfest ebenfalls auf/an der Quertraverse 12B kompakt angeordnet.

Über das Vakuum-Ansaugsystem werden die Flottenmedien, insbesondere die Imprägnierflotte, die Spülflotte, die Desinfektionsflotte und die Waschflotte, angesaugt.

Das Ansaugen eines der Flottenmedien erfolgt schrittweise zunächst durch das Öffnen einer der Medienarmaturen 78 bis 82 oder 84 bis 88, die ebenfalls an/auf der weiteren horizontalen Quertraverse 12C angeordnet sind.

Folgende Flottenmedien können über die Medienarmaturen 78, 80, 82, 84, 86, 88 zu- und abgeführt werden:
78 Medienarmatur (Imprägnierflotte 1)
80 Medienarmatur (Waschflotte)
82 Medienarmatur (Desinfektionsflotte)
84 Medienarmatur (Spülflotte1)
86 Medienarmatur (Spülflotte 2)
88 Medienarmatur (Imprägnierflotte 2)

Anschließend erzeugen die Vakuumpumpen 50 einen vorgebbaren Unterdruck. Danach öffnet sich eine Saugarmatur 74 (vergleiche Figur 4). Anschließend schließt eine erste Zirkulationsarmatur 66 (vergleiche Figur 4), bevorzugt in der Art einer Zirkulationsklappe. Anschließend schließt auch eine zweite Zirkulationsarmatur 68 (vergleiche Figur 4), bevorzugt ebenfalls in der Art einer Zirkulationsklappe.

Figur 4A zeigt ein schematisiertes Medienfluss-Schaubild eines Mediensystems, das mit der Trommeleinheit über die Medienanschlüsse 20 in Verbindung steht.

Das in Figur 4A gezeigte Mediensystem wird durch die das Flottenmedium ansaugenden Vakuumpumpen 50 langsam befüllt. Dabei wird auch ein Wärmetauscher 60, der in den Figuren 3 und 4 dargestellt ist, befüllt. Er dient einer Beheizung der Flottenmedien (Imprägnierflotte/n, Spülflotte/n, Desinfektionsflotte/n, Waschflotte/n), sobald eine Heizungsarmatur 90 (Wärmezuführung) in Figur 4 geöffnet und ein Zirkulations-Kreislauf bewirkt wird, der noch erläutert wird.

Es wird im Mediensystem das Vakuum erzeugt, und ein Füllstand des jeweiligen Flottenmediums im Mediensystem erreicht in einem Ansaugseparator (Bezugszeichen 46 in den Figuren 3 und 4) einen Schwimmer einer im Ansaugseparator 46 angeordneten Schwimmerschaltung.

Bei Erreichen des Schwimmers wird die Flottenpumpe 64 (vergleiche Figuren 3 und 4), die durch das vorherige Ansaugen des jeweiligen Flottemediums saugseitig eine Medienvorlage erhalten hat, zugeschaltet. Bei erreichtem Füllstand, der durch den Schwimmer signalisiert wird, wird zeitgleich mit dem Zuschalten der Flottenpumpe 64 die Saugarmatur 74 geschlossen.

Die Außentrommel 14A und die Innentrommel 14B werden über die Flottenpumpe 64 mit dem gewünschten Flottenmedium befüllt, bis ein vorgebbarer Füllstand erreicht ist. Nicht dargestellte Drucksensoren, die sich in der Grundstellung I an der Unterseite der Außentrommel 14A befinden, sensieren den vorgegebenen erreichten Füllstand, die Flottenpumpe 64 wird abgeschaltet und die jeweils zuvor geöffnete Medienarmatur der Medienarmaturen 78 bis 82 oder 84 bis 88 wird geschlossen.

Nachfolgend wird die optimierte Behandlung des Gutes anhand der "Waschflotte" als Flottenmedium beschrieben.

Dieser Behandlungsvorgang wird nachfolgend auch als Waschvorgang bezeichnet.

Eine Außenverrohrung 62 kann über die Medienverschlussteile 20.1 und 20.2, die bevorzugt Verschlussteile der Perrot-Kupplung sind, bei Verlassen der Grundstellung I von der peripheren Verrohrung getrennt, das heißt durch Auskuppeln der Medienverschlussteile 20.1 und 20.2 abgekuppelt werden.

Bei allen Behandlungsvorgängen, insbesondere auch beim Waschvorgang, sind die Medienverschlussteile 20.1 und 20.2 in der Grundstellung I, wie in Figur 4 dargestellt, entsprechend eingekuppelt. Vergleiche auch Figur 1A.

Eine Außenverrohrung liegt an der zylindrischen (fehlt hier etwas? Wandung?) der Außentrommel 14A gemäß Figur 4A in der Grundstellung I der Trommeleinheit an der tiefsten Position der Trommeleinheit.

Ferner liegen die Medienverschlüsse 20 stirnseitig in den Stirndeckeln 14AS der Außentrommel 14A) ebenfalls an der tiefsten Stelle der Außentrommel 14A.

Die nachfolgend genannten Öffnungen und die Medienverschlüsse 20 liegen somit in der Grundstellung I der Trommeleinheit beide an den jeweils möglichen tiefsten Positionen und bilden die Verbindung zwischen der Außentrommel 14A und dem angeschlossenen Mediensystem gemäß Figur 4A, über die das Flottenmedium in die Außentrommel 14A ein- und ausströmen kann.

Die Außenverrohrung 62 umfasst einen Abschnitt 62A mit Öffnungen in der Außentrommel 14A im sogenannten "Außenabgriff".

Die Außenverrohrung 62 umfasst einen Abschnitt 62B mit einer Öffnung in der Außentrommel 14A im sogenannten "Mittenabgriff".

Der durch die gebildeten Abschnitte 62A und 62B erzeugte Effekt und dessen Funktion werden nachfolgend erläutert.

Zunächst wird unter Bezugnahme auf Figur 5 dargelegt, dass auf der zylindrischen Wandung der Innentrommel 14B eine Helixwendel HW angeordnet ist, deren Helixflanken sich radial zur Längsachse X gesehen nahezu bis zu der zylindrischen Innenwandung der Außentrommel 14A erstrecken. Axial in Längserstreckung, gemäß der Längsachse X gesehen, verläuft die Helixwendel HW auf dem äußeren Umfang der zylindrischen Innentrommel 14B vom linken Stirndeckel 14BS der Innentrommel 14B ausgehend bis zum anderen rechten Stirndeckel 14BS der Innentrommel 14B.

Der Blick auf den linken Stirndeckel 14BS in Figur 5 entspricht dem Blick gemäß Figur 3 auf die Rahmenstruktur 12A' und den Stirndeckel 14BS.

Der Blick auf den rechten Stirndeckel 14BS in Figur 5 entspricht dem Blick gemäß Figur 3 auf die Rahmenstruktur 12A und den Stirndeckel 14BS.

Flottenmedium, insbesondere Waschflotte - Bewegung der Stirndeckel 14AS, 14BS der Außentrommel 14A und der Innentrommel 14B zu einer axialen Mitte der Trommeleinheit:
Die Helixwendel HW ist dabei geometrisch derart ausgebildet, dass ein erster Wendelabschnitt HW1 mit seinen Helixflanken die Waschflotte bei einer sich in Uhrzeigerrichtung drehenden Innentrommel 14B von dem rechts dargestellten Stirndeckel 14BS zu der in axialer Richtung gesehen definierten axialen Mitte der Trommeleinheit gemäß der Hochachse Z orthogonal zu der Längsachse X der Außentrommel 14A beziehungsweise der Innentrommel 14B befördert.

Die Helixflanken der Helixwendel HW sind dabei geometrisch derart ausgebildet, dass ein zweiter Wendelabschnitt HW2 die Waschflotte mittels seiner Helixflanken bei einer sich in Uhrzeigerrichtung drehenden Innentrommel 14B von dem links dargestellten Stirndeckel 14BS ebenfalls zu der in axialer Richtung gesehen definierten Trommelmitte der Trommeleinheit gemäß der Hochachse Z orthogonal zur Längsachse X der Innentrommel 14B beziehungsweise der Außentrommel 14A befördert, insbesondere schiebt.

Mit anderen Worten sind die Helixflanken der Helixwendel HW in den Wendelabschnitten HW1, HW2 geometrisch gegenläufig ausgebildet, sodass der erläuterte Schubeffekt des Flottenmediums in der Trommeleinheit entsteht.

Die Erfindung betrifft somit eine Trommeleinheit, bei der auf der Innentrommel 14B eine Helixwendel HW mit geometrisch gegenläufigen Helixflanken ausgebildet ist. Eine nicht gegenläufige Wendelausgestaltung wird vom Fachmann prinzipiell als "Archimedische Schraube" bezeichnet, die in der Erfindung mit der Besonderheit ausgebildet ist, dass die Wirkrichtung der Helixflanken in der axialen Trommelmitte der Helixwendel HW, die der definierten axialen Trommelmitte der Trommeleinheit entspricht, wechselt, weshalb die Wendelausgestaltung gemäß der Erfindung als eine "Gegenläufige Archimedische Schraube" bezeichnet wird.

Bei Rotation der Innentrommel 14B wird somit in der definierten axialen Trommelmitte der Trommeleinheit gemäß der Hochachse Z orthogonal zu der Längsachse X, wie in Figur 6A dargestellt, ein Wellenberg WB erzeugt, der von dem Normalniveau N12 in der Trommeleinheit ausgehend das Hochniveau N1 erreicht. An den Stirndeckeln 14AS, 14BS hingegen (vergleiche Figur 6A) werden die Wellentäler WT erzeugt, die in dem Niedrigniveau N2 liegen.

Es versteht sich, dass die Innentrommel 14B fluiddurchlässig - perforiert - ausgebildet ist, sodass jedes Flottenmedium und somit auch die Waschflotte sowohl in der Außentrommel 14A und der Innentrommel 14B vorliegen und je nach Niveau des Flottenmediums zwischen Innentrommel 14B und Außentrommel 14A im Wesentlichen radial zur Längsachse X gesehen zwischen Außentrommel 14A und Innentrommel 14B durch die Perforierung hin und her strömen.

Die Außenverrohrung 62 der Außentrommel 14A umfasst den Abschnitt 62B mit seiner Öffnung im "Mittenabgriff", wobei die Öffnung in der axialen Trommelmitte der Trommeleinheit gemäß der Hochachse Z orthogonal zu der Längsachse X der Außentrommel 14A liegt und den sogenannten "Mittenabgriff" der Waschflotte an der Außentrommel 14A im Bereich des Wellenbergs WB ermöglicht.

Flottenmedium, insbesondere Waschflotte - Bewegung von der axialen Trommelmitte der Trommeleinheit zu den Stirndeckeln 14AS, 14BS der Außentrommel 14A und der Innentrommel 14B der Trommeleinheit:
Die Helixwendel HW bewirkt ferner durch ihre geometrische Ausgestaltung, dass der erste Wendelabschnitt W1 die Waschflotte mittels seiner Helixflanken bei einer sich entgegen der Uhrzeigerrichtung drehenden Innentrommel 14B von der in axialer Richtung gesehen definierten axialen Trommelmitte der Trommeleinheit gemäß der Hochachse Z orthogonal zu der Längsachse X der Außentrommel 14A beziehungsweise der Innentrommel 14B zu den Stirndeckeln 14AS, 14BS befördert, insbesondere schiebt.

Die Helixwendel HW bewirkt weiter durch geometrische Ausgestaltung, dass der zweite Wendelabschnitt HW2 die Waschflotte mittels seine Helixflanken in der sich entgegen der Uhrzeigerrichtung drehenden Innentrommel 14B ebenfalls zu der in axialer Richtung gesehen definierten axialen Trommelmitte der Trommeleinheit gemäß der Hochachse Z orthogonal zu der Längsachse X der Außentrommel 14A beziehungsweise der Innentrommel 14B fördert, insbesondere schiebt.

Bei Rotation der Innentrommel 14B wird somit in der definierten axialen Trommelmitte der Trommeleinheit gemäß der Hochachse Z orthogonal zu der Längsachse X, wie in Figur 6B dargestellt, das Wellental WT erzeugt, das von dem Normalniveau N12 in der Trommeleinheit ausgehend das Niedrigniveau N2 erreicht. An den Stirndeckeln 14AS, 14BS der Außentrommel 14A und der Innentrommel 14B werden entsprechend Wellenberge WB gegenüber Normalniveau N12 im Hochniveau N1 erzeugt.

Es versteht sich, dass die Waschflotte auch bei der Rotation der Innentrommel 14B entgegen der Uhrzeigerrichtung je nach Niveau zwischen Innentrommel 14B und Außentrommel 14A hin und her strömt, wodurch sich bei der Rotation entgegen der Uhrzeigerrichtung radial zur Längsachse X gesehen Strömungsverhältnisse ausbilden, die sich von den Strömungsverhältnissen bei der Rotation der Innentrommel 14B in Uhrzeigerrichtung in vorteilhafter Weise unterscheiden.

Die Außenverrohrung 62 der Außentrommel 14A umfasst den Abschnitt 62A mit seinen Öffnungen im sogenannten "Außenabgriff", wobei die Öffnungen im Bereich der zylindrischen Wandung der Außentrommel 14A nahe der Stirndeckel 14AS der Außentrommel 14A liegen und den "Außenabgriff" der Waschflotte an der Außentrommel 14A ermöglichen.

Zusammenfassend betrifft die Erfindung somit eine Trommeleinheit, die sich dadurch auszeichnet, dass auf der Außenseite der zylindrischen Wandung der Innentrommel 14B eine geometrisch gegenläufige Helixwendel HW ausgebildet und fest mit der Innentrommel 14B verbunden, insbesondere verschweißt ist.

Die Erläuterungen machen deutlich, dass je nach Rotationsrichtung der Innentrommel 14B die entsprechenden Zustände hinsichtlich der Niveaus N1, N2 erzeugt werden. Diesen Effekt nutzt die Erfindung in vorteilhafter Weise, wie nachfolgend weiter erläutert wird.

Es wurde bereits erläutert, dass nach dem Befüllen der Trommeleinheit die Flottenpumpe 64 abgeschaltet und die jeweils zuvor geöffnete Medienarmatur 78 bis 82 oder 84 bis 88 (je nach Flottenmedium) geschlossen wurde.

Im Waschvorgang rotiert nunmehr ausschließlich die Innentrommel 14B beispielsweise gemäß Figur 3 mit Blick auf den Stirndeckel 14BS und auf die Rahmenstruktur 12A (gemäß Figur 3 - Blick von rechts auf die Trommeleinheit) zunächst in Uhrzeigerrichtung (rechts herum).

In der Trommeleinheit stellen sich durch die Wirkung der gegenläufigen "Archimedischen Schraube" einerseits die Zustände gemäß Figur 6A ein, wodurch sich selbsttätig ein Zirkulations-Kreislauf im Mediensystem und in der Trommeleinheit einstellt, bei dem die Waschflotte über den Mittenabgriff über die Öffnung der Außenverrohrung 62 mit Mittenabgriff bei Bezugszeichen 62B (Figur 6A) durch den dort gebildeten Wellenberg WB im Zirkulations-Kreislauf des Mediensystems zu den Öffnungen der Außenverrohrung 62 mit Außenabgriff bei Bezugszeichen 62A (Figur 6A) durch die dort gebildeten Wellentäler WT im Zirkulations-Kreislauf geführt ist, wie die Pfeile in Figur 4B verdeutlichen.

Dieser Effekt entsteht dadurch, da die Leitungen im Mediensystem gemeinsam mit der Trommeleinheit kommunizierende Röhren bilden, sodass die unterschiedlichen Niveaus N1, N2 in der Trommeleinheit stets einen Niveauausgleich bewirken, der anhält, solange die Innentrommel 14B in Uhrzeigerrichtung rotiert.

In der Trommeleinheit stellen sich durch die Wirkung der "Gegenläufigen Archimedischen Schraube" andererseits die Zustände gemäß Figur 6B ein, wodurch sich ebenfalls ein Zirkulations-Kreislauf selbsttätig einstellt, bei dem die Waschflotte über die Außenabgriffe über die Öffnungen der Außenverrohrung 62 mit Außenabgriff bei Bezugszeichen 62A (Figur 6B) durch die dort gebildeten Wellenberge WB im Zirkulations-Kreislauf des Mediensystems zu der Öffnung der Außenverrohrung 62 mit Außenabgriff bei Bezugszeichen 62B (Figur 6B) durch das dort gebildete Wellental WT im Zirkulations-Kreislauf geführt ist, wie die Pfeile in Figur 4C verdeutlichen.

Dieser Effekt entsteht analog dadurch, da die Leitungen im Mediensystem gemeinsam mit der Trommeleinheit kommunizierende Röhren bilden, sodass die unterschiedlichen Niveaus N1, N2 in der Trommeleinheit stets einen Niveauausgleich bewirken, der anhält, solange die Innentrommel 14B entgegen der Uhrzeigerrichtung rotiert.

Mit anderen Worten wird über die Medienverschlüsse 20 gemäß Figur 4B ein Zirkulations-Kreislauf der Waschflotte (links umlaufend) in die eine Strömungsrichtung erzeugt, während gemäß Figur 4C ein Zirkulations-Kreislauf der Waschflotte (rechts umlaufend) in die andere Strömungsrichtung erzeugt wird.

Die Bewegung der Innentrommel 14B in die eine oder in die andere Rotationsrichtung wird zyklisch derart gesteuert, dass ein Reversierbetrieb durchgeführt wird, wobei die Zirkulationsarmaturen 66, 68 im Reversierbetrieb stets geöffnet sind. Beispielsweise wird die Innentrommel 14B mit circa 25 bis 30 U/min betrieben, wobei im Reversierbetrieb beispielsweise nach je acht Umdrehungen ein Wechsel der Rotationsrichtung um die Rotationsachse erfolgt.

Dabei wird deutlich, dass der Wärmtauscher 60 ebenfalls gemäß Figur 4B im Zirkulations-Kreislauf der Waschflotte (links umlaufend) in die eine Strömungsrichtung und gemäß Figur 4C im Zirkulations-Kreislauf der Waschflotte (rechts umlaufend) in die andere Strömungsrichtung durchströmt wird.

Diese technische Lösung bewirkt eine Reihe von Effekten, die nachfolgend erläutert werden.

Es können mittels der Behandlungsanlage B großformatige Güter in großer Menge in einem einzigen Behandlungsvorgang behandelt werden, wobei die Güter auch als Planware bezeichnet werden. Diese Güter sind beispielsweise Zelte, Planen und sonstige Abdeckungen, die in ihrem bestimmungsgemäßen Gebrauch gegebenenfalls komplexe dreidimensionale Strukturen bilden, die jedoch in vorteilhafter Weise zur Behandlung des Gutes - ohne weitere Maßnahmen hinsichtlich der Lage der einzelnen Strukturteile der komplexen dreidimensionalen Strukturen zueinander - in die Behandlungsanlage B eingebracht werden. Es versteht sich, dass auch Güter, die kleine dreidimensionale Strukturen aufweisen, behandelt werden können, wobei der besondere Vorteil darin besteht, dass die Behandlungsanlage Dimensionen aufweist, die das Behandeln großformatiger Güter auf die beschriebene Art und Weise, das heißt, dass vor der Behandlung keine Vorbereitungsmaßnahmen ergriffen werden müssen, erlaubt.

Bestimmte Güter, insbesondere planenartige Güter (Planware), haben die Eigenschaft, dass die Flottenmedien, insbesondere die Waschflotte, kaum in das Material der in Schichten in der Behandlungsanlage angeordneten Planware eindringt, sodass kaum Wascheffekte wie bei üblichen Bekleidungstextilien erreicht werden. Teilweise sind die Planwaren neben ihrer engen schichtenartigen Anordnung in der Behandlungsanlage oberflächlich sogar fluidabweisend.

Die Zirkulations-Kreisläufe sorgen nunmehr in der Trommeleinheit dafür, dass die Waschflotte (und alle anderen Flottenmedien ebenfalls) in der Trommeleinheit auf besondere Art und Weise hin und her strömen, wobei sich die Rotationsrichtung der Innentrommel 14B in dem Reversierbetrieb ändert.

Mit anderen Worten wird ein Behandlungseffekt, das heißt, beim Waschen ein Wascheffekt erzeugt, der nicht nur durch die wechselseitigen Rotationsrichtungen der Innentrommel 14B gegenüber der Außentrommel 14A um die Längsachse X hervorgerufen, sondern insbesondere auch durch die Zirkulations-Kreisläufe in Kombination mit der Rotation der Innentrommel 14B erzeugt wird.

Die Waschflotte strömt nämlich in vorteilhafter Weise auch quer, das heißt in axialer Strömungsrichtung durch die Innentrommel 14B, sodass durch die Ausgestaltung der Trommeleinheit in der beschriebenen Art und Weise ein wesentlicher Vorteil bewirkt wird.

Die Oberfläche der Planware wird durch die Zirkulations-Kreisläufe, welche die axiale Strömung (in Längserstreckung der Trommeleinheit gesehen) gegenüber einer sich ausschließlich gegenüber der Außentrommel 14A drehenden Innentrommel 14B wirksamer erreichen, behandelt, insbesondere gewaschen.

In den Figuren 6A, 6B wird anhand der Pfeillinien deutlich, dass sich durch den Zirkulations-Kreislauf in die eine oder in die andere Rotationsrichtung der Innentrommel 14B in der Trommeleinheit gegenläufige axiale Strömungsverhältnisse einstellen, die sich gemäß Figur 6A (Pfeillinien P1) von der definierten axialen Trommelmitte der Trommeleinheit gemäß der Hochachse Z orthogonal zur Längsachse X nach außen zu den Stirndeckeln 14AS, 14BS der Trommeleinheit hin ausbilden, während sich gemäß Figur 6B (Pfeillinien P2) axiale Strömungsverhältnisse von den Stirndeckeln 14AS, 14BS zur axialen Trommelmitte der Trommeleinheit zur Hochachse Z hin ausbilden.

Mit anderen Worten kommt es durch die erläuterten Strömungsverhältnisse in vorteilhafter Weise zu einer besseren Waschmittelverteilung in der Waschflotte und zu einer einheitlichen Konsistenz, das heißt Homogenisierung der Waschflotte in Bezug auf die Waschmittelverteilung in der Waschflotte, da das Waschmittel durch die sich in den wechselnden Strömungsverhältnissen einstellende starke Strömung in der Waschflotte ständig homogen verteilt wird.

Durch das Durchströmen des Wärmetauschers 60 in den gegenläufigen Zirkulations-Kreisläufen kommt es zudem zu einer verbesserten Temperaturverteilung in der Waschflotte, da die über den Wärmetauscher 60 zugeführte Wärme je nach Strömungsrichtung des Zirkulations-Kreislaufes besser in der Waschflotte verteilt wird.

Es wird noch darauf hingewiesen, dass die erläuterten Effekte auch beim Imprägnieren mit einer Imprägnierflotte als Flottenmedium oder beim Spülen mit einer Spülflotte als Flottenmedium oder beim Desinfizieren mit einer Desinfektionsflotte als Flottenmedium analog eintreten.

Im Übrigen versteift die an der Innentrommel 14B angebrachte Helixwendel HW die Innentrommel 14B, sodass neben den erläuterten Effekten bei der Behandlung der Güter in weiterer vorteilhafter Weise ein struktureller Effekt bewirkt wird, der in einer Stabilisierung der zylindrischen Wandung der Innentrommel 14B zu sehen ist. Die Stabilisierung ist insbesondere deshalb von Vorteil und Bedeutung, da die Innentrommel 14B zur Behandlung von großformatigen Gütern Maße aufweist, die mit einer herkömmlichen Waschmaschine oder Industriewaschmaschine nicht vergleichbar sind, sodass die auf die Komponenten wirkenden Kräfte um ein Vielfaches höher sind.

Die Innentrommel 14B weist im Ausführungsbeispiel axial zwischen den Stirndeckeln 14BS eine Länge von circa 6 m und einen Durchmesser von circa 2 m auf. Die Außentrommel 14A weist im Ausführungsbeispiel, axial zwischen den Stirndeckeln 14AS der Außentrommel 14A gesehen, eine Länge von circa 7 m und einen Durchmesser von 2,5 m auf. Die umlaufende Helixwendel HW, die sich zwischen der Innenseite der zylindrischen Wandung der Außentrommel 14A und der Außenseite der zylindrischen Wandung der Innentrommel 14B in Längserstreckung der Trommeleinheit in Längsachse X erstreckt, weist eine Helixflankenhöhe von 0,22 m auf.

In eine solche Trommeleinheit kann zu waschendes Gut in vorteilhafter Weise bis zu einem Gewicht von 8.000 kg eingebracht und in vorteilhafter Weise gleichzeitig behandelt werden. Dabei wird eine Waschflottenmenge von circa. 3.000 I in die Trommeleinheit eingebracht.

Die Behandlungsanlage B ermöglicht die Entleerung der Trommeleinheit, das heißt das Entfernen des jeweiligen Flottenmediums aus der Trommeleinheit, wie folgt:
Nach dem Behandlungsvorgang werden die Zirkulationsarmaturen, das heißt die erste Zirkulationsklappe 66 und die zweite Zirkulationsklappe 68 (vergleiche Figur 4A) geschlossen.

Die Innentrommel 14B der Trommeleinheit wird gegenüber der Außentrommel 14A nach Abschluss des Behandlungsvorgangs mittels der Antriebseinheiten im Kriechgang mit sehr geringer Rotationsgeschwindigkeit, bevorzugt mit circa 1 U/min, um die Rotationsachse gedreht, damit sich das Flottenmedium im unteren Bereich der Trommeleinheit sammelt.

Entsprechend dem jeweiligen Flottenmedium wird während des Kriechgangs die zugehörige Medienarmatur 78, 80, 82, 84, 86, 88, über welche das Flottenmedium zuvor zugeführt wurde, wieder geöffnet, und die Trommeleinheit wird entleert, nachdem ausschließlich die zweite Zirkulationsklappe 68 wieder geöffnet wird. Das Flottenmedium in der Trommeleinheit entleert sich schwerkraftbedingt selbst, sodass das jeweilige Flottenmedium in den ursprünglichen, tiefer liegenden Vorratsbehälter (nicht dargestellt) zurückströmt. Danach wird die erste Zirkulationsklappe 66 ebenfalls wieder geöffnet, sodass das noch verbleibende Flottenmedium ebenfalls abströmt.

Je nachdem, welche der Zirkulationsklappen zuerst geöffnet wird, ist ein Entleeren über die jeweilige Medienarmatur 78, 80, 82, 84, 86, 88 derart möglich, dass die Strömungsrichtung innerhalb der Wärmetauschers 60 wechselt, wodurch beispielsweise ein Spülen des Wärmetauschers über die Medienarmatur 86 (eine der Spülflotten) möglich ist, wobei zuerst die erste Zirkulationsklappe 66 und danach die zweite erste Zirkulationsklappe 68 geöffnet wird.

Die Drucksensoren, die sich in der Grundstellung I an der Unterseite der Außentrommel 14A befinden, ermitteln den Leerzustand der Außentrommel 14A.

Anschließend wird die Innentrommel 14B in die Grundstellung I gebracht, die durch die Lichtschranke 34 und den Stellungsanzeiger - wie bereits erläutert - sensiert wird. Die Innentrommel 14B wird in der Grundstellung I - wie erläutert - durch die Antriebseinheiten gestoppt, und anschließend wird die Bremsvorrichtung (Bremse angelegt) aktiviert, sodass die Außentrommel 14A wieder mit der Innentrommel 14B starr verbunden ist.

Eine Spülpumpe 72 im Mediensystem (Figur 4) ermöglicht das Spülen des gesamten Mediensystems. Dazu wird die Sandfangarmatur 75, die insbesondere eine Sandfangklappe ist, geöffnet.

Das Spülmedium, das beispielsweise über die Medienarmatur 86 zuvor eingebracht wird, wird beim Spülen mittels der Spülpumpe 72 in einen separaten Vorratsbehälter ausgebracht. Dabei wird in vorteilhafter Weise insbesondere der Wärmetauscher 60 gereinigt.

Die Behandlung umfasst ferner Vorkehrungen zur Ermittlung von Prozessparametern.

Vorgesehen ist eine Messumwälzpumpe 96 (vergleiche Figur 4A). Die Messumwälzpumpe 96 entnimmt nach Bedarf eines der jeweiligen Flottenmedien aus der Außentrommel 14A und führt das entnommene Flottenmedien wieder in die Außentrommel 14A zurück.

Zwischenzeitlich wird das jeweilige Flottenmedium nach Bedarf, das heißt in einem vorgegebenen Testalgorithmus, über die vier Sensoren S1, S2, S3, S4 geführt, sodass die Leitfähigkeit über einen Leitfähigkeits-Sensor S1, der PH-Wert über einen PH-Sensor S2, die Strömungsgeschwindigkeit im Mediensystem über einen Strömungs-Sensor S3 und die Trübung (Schmutz im jeweiligen Flottenmedium) des jeweiligen Flottenmediums über einen Trübungs-Sensor S4 ermittelt werden kann. In Abhängigkeit der ermittelten Werte (Ist-Werte) werden die abweichende Werte auf die gewünschten vorgebbaren Sollwerte der Prozessparameter nachgesteuert und/oder die Flottenmedien werden ersetzt beziehungsweise aufbereitet und/oder gereinigt.

Es sind beispielsweise zwei Säurepumpen 92, 94 im Mediensystem vorgesehen.

Sie dienen gemäß Figur 4A in Strömungsrichtung nach der Ermittlung der Messwerte der Prozessparameter unter anderem der Zuführung von Säuren (beispielsweise Ameisensäure in die Desinfektionsflotte oder Peroxyessigsäure in die Spülflotte), wobei durch die Peroxyessigsäure in der Spülflotte eine Dekontamination eines gegebenenfalls ABCkontaminierten (Atomaren und/oder Biologisch und/oder Chemisch kontaminierten) Gutes möglich ist, worin ebenfalls ein wesentlicher Vorteil der Behandlungsanlage B gesehen wird.

In einer weiteren bevorzugten Ausführungsvariante ist vorgesehen, dass das gesamte System, das heißt, die Behandlungsanlage B gasdicht ausgeführt wird, um zu verhindern, dass kontaminierte Gase aus der Behandlungsanlage B austreten, für den Fall, dass das zu behandelnde Gut kontaminiert ist und in der Behandlungsanlage B behandelt wird.

Dazu wird das Mediensystem (vergleiche 4A) gasdicht ausgeführt, wobei zudem vorgesehen ist, dass die Wellenzapfen 40 an den Stirndeckeln 14AS der Außentrommel 14A gasdicht ausgeführt werden. Zudem müssen die Verschlusselemente 30A, 30B, insbesondere das erste Verschlusselement 30A, der Außentrommel 14A gasdicht ausgeführt werden. Die Behandlungsanlage B wird zudem mit einer Absauganlage komplettiert, die an der Außentrommel 14A kontaminierte Gase aufnimmt, sodass die kontaminierten Gase aus der Behandlungsanlage B abgeführt und behandelt werden können.

Alle zuvor erläuterten anzusteuernden Komponenten der Behandlungsanlage B werden über eine der Behandlungsanlage B zugeordnete Steuervorrichtung angesteuert. Dazu ist auf einem Speichermedium eines Steuergerätes der Steuervorrichtung ein Programmalgorithmus abgelegt. Die Steuervorrichtung ist zu diesem Zweck dazu eingerichtet, das erläuterte Verfahren zur Behandlung der Güter mittels des Programmalgorithmus durchzuführen.

### Bezugszeichenliste

- B: Behandlungsanlage
- I: Grundstellung
- II: Ver- und Entriegelungsstellung
- III: Entladestellung
- 12A, 12A': Rahmenstruktur
- 12B: Quertraverse
- 12C: Quertraverse
- 14A: Außentrommel
- 14AS: Stirndeckel von 14A
- 14B: Innentrommel
- 14BS: Stirndeckel von 14B
- 16: Versteifung
- 18: Rollen
- 20: Medienverschluss (Perrot-Kupplung)
- 20.1: erstes Medienverschlussteil
- 20.2: zweites Medienverschlussteil
- ①: Medienverschluss in einer medienoffenen Kuppelposition
- ②: Medienverschluss in einer Entkupplungsposition
- 26: Elektromotor
- 27: Lüfter
- 28: Getriebe
- 30A: erstes Verschlusselement
- 30B: zweites Verschlusselement
- 30A', 30B': Offenstellung
- 30A", 30B": Schließstellung
- 32: Verbindungsglied
- 34: Lichtschranke
- 36A: Verstärkungsplatte
- 36B: Verstärkungsplatte
- 40: Wellenzapfen
- 42: Innenschott von 14B
- 43: Innenschott von 14A
- 44: Energiekette
- 45: Nebentrommel
- 46: Ansaugseparator
- 48: Spurhalteeinrichtung
- 50: Saug-/Druckgebläse (Vakuumpumpe/n)
- 52: Keilspannelement
- 54: Hydraulikpumpe
- 56: Hydraulikzylinder
- 58: doppeltes Schneckengetriebe
- 60: Wärmetauscher
- 62: Außenverrohrung
- 62A: Außenverrohrung mit Öffnungen in der Außentrommel 14A im Außenabgriff
- 62B: Außenverrohrung mit Öffnung in der Außentrommel 14B im Mittenabgriff
- 64: Flottenpumpe
- 66: erste Zirkulationsarmatur
- 68: zweite Zirkulationsarmatur
- 72: Spülpumpe
- 74: Saugarmatur (Saugklappe)
- 76: Sandfangarmatur (Sandfangklappe)
- 78: Medienarmatur
- 80: Medienarmatur
- 82: Medienarmatur
- 84: Medienarmatur
- 85: Medienarmatur
- 86: Medienarmatur
- 90: Heizungsarmatur
- 92: Säurepumpe
- 94: Säurepumpe
- 100: Spannring
- 102: Flanschlagerbock
- 104: Labyrinth-Dichtung
- 106: Rückschlagarmatur
- 108: Drainagerückführleitung
- S1: Leitfähigkeitssensor
- S2: PH-Sensor/en
- S3: Strömungssensor
- S4: Trübungssensor
- N12: Normalniveau
- N1: Hochniveau
- N2: Niedrigniveau
- WB: Wellenberg
- WT: Wellental
- X: Längsachse
- Z: Hochachse orthogonal zu X
- P1, P2: Pfeillinien (Figuren 6A, 6B)

## Patentansprüche

1. Behandlungsanlage (B) zur Behandlung von Gütern, insbesondere großformatiger Planware, umfassend
- eine Rahmenstruktur (12A, 12A') ,
- eine Trommeleinheit, die eine zylindrische Außentrommel (14A) und eine in der Außentrommel (14A) angeordnete zylindrische Innentrommel (14B) mit in Längserstreckung auf einer axialen Längsachse (X) der Behandlungsanlage (B) beidseitig angeordneten Wellenteilen aufweist, deren jeweilige Mittelachsen eine gemeinsame Rotationsachse bilden, wobei die Außentrommel (14A) in/an der Rahmenstruktur (12A, 12A') gelagert ist,
- mindestens eine Antriebseinheit, die an einem auf der axialen Längsachse (X) liegenden Wellenteil angeordnet und über das Wellenteil fest mit der Innentrommel (14B) verbunden ist, wobei die mindestens eine Antriebseinheit eine Bremsvorrichtung umfasst, welche die Innentrommel (14B) in einem angebremsten Zustand der Bremsvorrichtung mit der Außentrommel (14A) starr verbindet, wobei die Innentrommel (14B) in einem nicht angebremsten Zustand der Bremsvorrichtung gegenüber der Außentrommel (14A) frei um die Rotationsachse rotierend bewegbar ist,
- eine Schwenkeinrichtung, die einerseits mit der Rahmenstruktur (12A, 12A') und andererseits mit der Außentrommel (14A) verbunden ist und im angebremsten Zustand der Bremsvorrichtung eine gemeinsame Rotation der Außentrommel (14A) und der Innentrommel (14B) der Trommeleinheit um die Rotationsachse bewirkt.

2. Behandlungsanlage (B) nach Anspruch 1,
**dadurch gekennzeichnet, dass**
auf einer äußeren Mantelfläche der zwischen Stirndeckeln (14BS) der Innentrommel (14B) ausgebildeten zylindrischen Innentrommel (14B) eine gegenläufige Helixwendel (HW) angeordnet ist, wobei die Helixwendel (HW) geometrisch derart ausgebildet und angeordnet ist, dass
- Helixflanken eines ersten Wendelabschnitts (HW1), welche das Flottenmedium bei einer gegenüber der Außentrommel (14A) in eine Rotationsrichtung rotierenden Innentrommel (14B) von einem der sich gegenüberliegenden Stirndeckel (14BS), welche die zylindrische Innentrommel (14B) radial zu der Längsachse X gesehen endseitig abschließen, zu der jeweils in axialer Richtung gesehen definierten axialen Trommelmitte der Außentrommel (14A) und der Innentrommel (14B) der Trommeleinheit befördern, wobei die jeweilige Trommelmitte durch eine Hochachse (Z), definiert ist, die orthogonal zur Rotationsachse verläuft,
- Helixflanken eines zweiten Wendelabschnitts (HW2), welche das Flottenmedium bei der gegenüber der Außentrommel (14A) in dieselbe Rotationsrichtung rotierenden Innentrommel (14B) von dem anderen gegenüberliegenden Stirndeckel (14BS) der Innentrommel (14B) ebenfalls zu der Trommelmitte der Trommeleinheit befördern,
- Helixflanken der Wendelabschnitte (HW1, HW2), welche das Flottenmedium bei der gegenüber der Außentrommel (14A) in eine entgegengesetzte Rotationsrichtung rotierenden Innentrommel (14B) von der Trommelmitte der Trommeleinheit zu den Stirndeckeln (14BS) der Außentrommel (14A) befördern.

3. Behandlungsanlage (B) nach mindestens einem der vorhergehenden Ansprüche, **dadurch gekennzeichnet, dass**
an den Stirndeckeln (14AS, 14BS) der Außentrommel (14A) erste Medienverschlussteile (20.1) angeordnet sind, die in der Grundstellung (I) mit zweiten Medienverschlussteilen (20.2) eines zu der Behandlungsanlage (B) gehörenden Mediensystems, in dem das Flottenmedium zur Behandlung des Gutes vorgehalten wird, strukturell und fluidisch Medienverschlüsse (20) in einer Kuppelposition (①) bilden, wobei die Medienverschlüsse (20) insbesondere Perrot-Kupplungen sind, über die das Flottenmedium in die Trommeleinheit einbringbar und wieder ausbringbar ist.

4. Behandlungsanlage (B) nach mindestens einem der vorhergehenden Ansprüche, **dadurch gekennzeichnet, dass**
die Außentrommel (14A) in der Grundstellung (I)
- einerseits beidseitig mit den sich in der Kuppelposition (①) befindenden Medienverschlüssen (20) und
- andererseits durch eine Außenverrohrung (62),
- die einen ersten Abschnitt (62A) mit Öffnungen in der zylindrischen Wandung in der Außentrommel (14A) nahe der Stirndeckel (14AS) im Außenabgriff der Außentrommel (14A) und
- die einen in der Trommelmitte der Trommeleinheit in der Wandung der Außentrommel (14A) angeordneten Abschnitt (62B) mit einer Öffnung in der Außentrommel (14A) im sogenannten Mittenabgriff bildet,
strukturell und fluidisch mit dem Mediensystem verbunden ist.

5. Behandlungsanlage (B) nach mindestens einem der vorhergehenden Ansprüche, **dadurch gekennzeichnet, dass**
die zylindrische Außentrommel (14A) und die zylindrische Innentrommel (14B) in ihren zwischen den Stirndeckeln (14AS, 14BS) jeweiligen zylindrischen Wandungen, die in axialer Längserstreckung der Behandlungsanlage (B) verlaufen, jeweils ein öffenbares und wieder verschließbares Verschlusselement (30A, 30B) aufweisen, die
- stets planparallel zueinander positioniert sind, wobei
- eine jeweilige temporäre Offenstellung (30A', 30B') der Verschlusselemente (30A, 30B) in der Grundstellung (I) eine Beladung der Trommeleinheit mit dem Gut ermöglicht,
- während die temporäre Offenstellung (30A', 30B') der Verschlusselemente (30A, 30B) in einer Entladestellung (III) eine Entladung des Gutes aus der Trommeleinheit ermöglicht, wobei die Verschlusselemente (30A, 30B) in einem Bedienhalt in einer zwischen der Grundstellung (I) und der Entladestellung (III) liegenden Ver- und Entriegelungsstellung (II) verschließbar oder öffenbar sind, wobei
- die Trommeleinheit von der Grundstellung (I) ausgehend mittels der Schwenkeinrichtung reversibel um 90° um die Rotationsachse in die Ver- und Entriegelungsstellung (II) und weiter um 90° in die Entladestellung (III) und in die Grundstellung (I) zurück schwenkbar ist, wobei
- die Trommeleinheit (30A, 30B) zur Durchführung eines weiteren Behandlungsvorgangs bei sich in der Offenstellung (30A', 30B') befindenden Verschlusselementen (30A, 30B) ohne einen Bedienhalt in der Ver- und Entriegelungsstellung (II) aus der Entladestellung (III) in die Grundstellung (I) oder
- die Trommeleinheit (30A, 30B) zum Verschließen der Verschlusselemente (30A, 30B) zur Sicherung der Trommeleinheit in der Grundstellung (I) aus der Entladestellung (III) zunächst in einem Bedienhalt in die Ver- und Entriegelungsstellung (II) und anschließend in die Grundstellung (I) schwenkbar ist.

6. Behandlungsanlage (B) nach mindestens einem der vorhergehenden Ansprüche, **dadurch gekennzeichnet, dass**
die Behandlungsanlage (B) eine Verspannvorrichtung umfasst, welche die Außentrommel (14A) an einer in Längserstreckung der Behandlungsanlage (B) verlaufenden Quertraverse (12B), die zwischen den Rahmenstrukturen (12A, 12A) angeordnet ist, in der Grundstellung (I) reversibel verspannt, bevor die Bremsvorrichtung der mindestens einen Antriebseinheit in den nicht angebremsten Zustand gebracht ist, sodass die Außentrommel (14A) an der Quertraverse (12B) fixiert und verspannt ist.

7. Behandlungsanlage (B) nach mindestens einem der vorhergehenden Ansprüche, **dadurch gekennzeichnet, dass**
die Behandlungsanlage (B) eine Spurhalteeinrichtung (48) umfasst, die bei einer Schwenkbewegung der Außentrommel (14A), die mittels der Schwenkeinrichtung erfolgt, in/an der Rahmenstruktur (12A, 12A') eine axiale Führung der Außentrommel (14) bewirkt, sodass die Außentrommel (14A) bei ihrer Rotation um die Rotationsachse gegen eine unerwünschte axiale Verlagerung auf der Längsachse (X) gesichert ist.

8. Behandlungsanlage (B) nach mindestens einem der vorhergehenden Ansprüche, **dadurch gekennzeichnet, dass**
die Wellenteile der Innentrommel (14B) Wellenzapfen (40) sind, die auf der sich in der Längserstreckung der Behandlungsanlage (B) axialen Längsachse (X) der Trommeleinheit liegen und die Stirndeckel (14AS) der Außentrommel (14A) durchgreifen, wobei die Außentrommel (14A) je Wellenzapfen eine Wellenzapfendurchführung aufweist,
- die im Bereich der Zapfendurchführung eine Labyrinth-Dichtung (104) und einen jeweils auf der Innenseite der Stirndeckel (14AS) mit der Labyrinth-Dichtung (104) fluidisch in Verbindung stehenden Drainageraum und
- eine mit dem Drainageraum und mit der Außentrommel (14A) außerhalb des Drainageraums strukturell und fluidisch verbundene Drainagerückführleitung (108) mit einer Rückschlagarmatur (106) umfasst, sodass
- in die Wellenzapfendurchführungen eindringendes Flottenmedium von der Labyrinth-Dichtung (104) im Drainageraum gesammelt wird und über die Drainagerückführleitung (108) über die Rückschlagarmatur (106) ausschließlich in eine Öffnungsrichtung der Rückschlagarmatur (106) in die Außentrommel (14A) ableitbar ist.

9. Verfahren zur Behandlung von Gütern, insbesondere großformatiger Planware, mittels einer Behandlungsanlage (B) nach mindestens einem der Ansprüche 1 bis 8, **gekennzeichnet**
- **durch** eine Trommeleinheit, die eine zylindrische Außentrommel (14A) und eine in der Außentrommel (14A) angeordnete zylindrische Innentrommel (14B) mit in einer Längserstreckung beidseitig angeordneten Wellenteilen aufweist, deren jeweilige Mittelachsen gemeinsam auf einer sich in der Längserstreckung der Behandlungsanlage (B) befindlichen axialen Längsachse (X) liegen, wobei die Außentrommel (14A) in/an der Rahmenstruktur (12A, 12A') gelagert ist und
- **durch** mindestens eine Antriebseinheit, die an einem auf der axialen Längsachse (X) liegenden Wellenteil angeordnet und fest mit der Innentrommel (14B) verbunden ist,
- wobei die Antriebseinheit eine Bremsvorrichtung umfasst, welche die Innentrommel (14B) in einem angebremsten Zustand der Bremsvorrichtung mit der Außentrommel (14A) starr verbindet,
- wobei mittels einer Schwenkeinrichtung, die einerseits mit der Rahmenstruktur (12A, 12A') und andererseits mit der Außentrommel (14A) verbunden ist, im angebremsten Zustand der Bremsvorrichtung eine gemeinsame Rotation der Außentrommel (14A) und der Innentrommel (14B) der Trommeleinheit um die Rotationsachse durchgeführt wird und
- wobei mittels der mindestens einen Antriebseinheit in einem nicht angebremsten Zustand der Bremsvorrichtung eine Rotation der Innentrommel (14B) frei gegenüber der Außentrommel (14A) um die Rotationsachse durchgeführt wird.

10. Verfahren nach Anspruch 9,
**dadurch gekennzeichnet, dass**
ein Flottenmedium in einem Reversierbetrieb der Innentrommel (14B) innerhalb eines Behandlungsvorgangs des Gutes zeitweise in die eine oder in die andere, entgegengesetzte Rotationsrichtung um die Rotationsachse rotierend bewegt wird, wobei das Flottenmedium in der Trommeleinheit
entweder
- durch Helixflanken eines ersten Wendelabschnitts (HW1) einer auf der Innentrommel (14B) angeordneten gegenläufigen Helixwendel (HW), bei einer gegenüber Außentrommel (14A) in eine Rotationsrichtung rotierenden Innentrommel (14B), von einem der sich gegenüberliegenden Stirndeckel (14BS) der Innentrommel (14B), welche die zylindrische Innentrommel (14B) radial zu der Längsachse (X) gesehen endseitig abschließen, zu der jeweils in axialer Richtung gesehen definierten axialen Trommelmitte der Außentrommel (14A) und der Innentrommel (14B) der Trommeleinheit befördert wird, wobei die jeweilige Trommelmitte durch eine Hochachse (Z) definiert ist, die orthogonal zu der Rotationsachse verläuft, und
- durch Helixflanken eines zweiten Wendelabschnitts (HW2) der auf der Innentrommel (14B) angeordneten gegenläufigen Helixwendel (HW), der gegenüber der Außentrommel (14A) in der derselben Rotationsrichtung rotierenden Innentrommel (14B) von dem anderen der sich gegenüberliegenden Stirndeckel (14AS) der Außentrommel (14A) ebenfalls zu den jeweils in axialer Richtung gesehen definierten axialen Trommelmitte der Außentrommel (14A) und der Innentrommel (14B) der Trommeleinheit befördert wird,
oder
- durch die Helixflanken der Wendelabschnitte (HW1, HW2) bei der gegenüber der Außentrommel (14A) in die andere, entgegengesetzte Rotationsrichtung rotierenden Innentrommel (14B) von der Trommelmitte der Trommeleinheit zu den Stirndeckeln (14BS) der Innentrommel (14B) befördert wird,
sodass sich je nach Rotationsrichtung gegenläufige Strömungsverhältnisse in der Trommeleinheit einstellen.

11. Verfahren nach Anspruch 10,
**dadurch gekennzeichnet, dass**
sich in dem Reversierbetrieb durch die gegenläufigen Strömungsverhältnisse in der Trommeleinheit in einer Verrohrung des Mediensystems ein zyklischer Zirkulationskreislauf einstellt, bei dem das Flottenmedium in der Verrohrung in Abhängigkeit der Rotationsrichtung der Innentrommel (14B) in die eine oder in die andere, entgegengesetzte Strömungsrichtung strömt, wobei die Außentrommel (14A) in der Grundstellung (I)
- einerseits beidseitig mit den sich in der Kuppelposition (①) befindenden Medienverschlüssen (20) und
- andererseits durch eine Außenverrohrung (62),
- die einen ersten Abschnitt (62A) mit Öffnungen in der zylindrischen Wandung in der Außentrommel (14A) nahe der Stirndeckel (14AS) im Außenabgriff der Außentrommel (14A) und
- die einen in der Trommelmitte in der Wandung der Außentrommel (14A) angeordneten Abschnitt (62B) mit einer Öffnung in der Außentrommel (14A) im sogenannten Mittenabgriff bildet,
strukturell und fluidisch mit dem Mediensystem verbunden ist, sodass die Behandlungsanlage (B) von dem Flottenmedium in dem Reversierbetrieb sowohl in der Trommeleinheit als auch im Mediensystem in die eine oder in die andere, entgegengesetzte Strömungsrichtung durchströmt wird.
